# FASCICULE DE BREVET EUROPEEN

(11) **EP 3 110 707 B1**
(45) Date de publication et mention de la délivrance du brevet: **17.04.2019**
(21) Numéro de dépôt: 15709755.1
(22) Date de dépôt: 27.02.2015
(51) Int. Cl.: B65D 17/00, B65D 51/22, B65D 47/08

(54) **CANNETTE EN PLASTIQUE ET SON PROCÉDÉ DE FABRICATION**
PLASTIKDOSE UND IHR HERSTELLUNGSVERFAHREN
PLASTIC CAN AND METHOD FOR MANUFACTURING SAME

(30) Priorité: 27.02.2014 EP 14157082
(43) Date de publication de la demande: 04.01.2017
(73) Titulaire: Estavayer Lait SA, 1470 Estavayer-le-Lac (CH)
(72) Inventeur: MATTHEW, Robin, 3280 Morat (CH); GASSER, Daniel, 1475 Montbreloz (CH); BAUMGARTNER, Alex, 1470 Estavayer-le-Lac (CH); MATHYER, Jerôme, 1474 Chables (CH); MAERKY, Robert, 68480 Winkel (FR); GEILLON, Karine, 39570 Gevingey (FR); RIME, Sébastien, 39570 Cesancey (FR)
(74) Mandataire: Schneiter, Sorin
(86) Numéro de dépôt international: PCT/IB2015/051470
(87) Numéro de publication internationale: WO 2015/128847

(56) Documents cités:
- EP-A1- 0 922 643
- EP-A2- 0 356 976
- US-A1- 2005 269 337
- US-A1- 2014 048 549

## Description

### Domaine technique

La présente invention concerne une cannette essentiellement en plastique contenant une boisson selon le préambule de la revendication 1. L'invention concerne d'autres aspects tels que décrits dans les revendications dépendantes.

### Etat de la technique et problèmes à l'origine de l'invention

La présente invention a comme but de mettre à disposition une cannette en plastique, de préférence une cannette ayant un contenu stérile.

Les cannettes pour boissons permettent une consommation commode et rapide et jouissent d'une grande popularité auprès des consommateurs. Elles contiennent généralement la quantité d'une ou deux portions ("serving size"), ce qui permet à un consommateur d'amener une cannette pour consommation ultérieure, par exemple lors d'un déplacement. Les cannettes sont utilisées comme contenants pour des boissons alcoolisées ainsi que pour les boissons non-alcoolisées ("soft drinks"), par exemple des boissons carbonatées, et véhiculent des notions de loisir, de plaisir et de liberté.

Les cannettes sont généralement fabriquées en tôle de fer ou en aluminium. Les procédés de fabrication de ces cannettes ont été développés de façon que le contenu de la cannette soit au moins pasteurisé et de préférence stérilisé suite au remplissage, afin de garantir la sécurité alimentaire. Comme décrit dans la demande de brevet EP 2 409 925 A2, les cannettes doivent supporter des températures jusqu'à 50 à 70°C ainsi que des pressions internes allant jusqu'à 7 bars, raison pour laquelle ce document enseigne une cannette dans laquelle le liquide enfermé n'entre pas en contact avec la matière plastique. EP 2 409 925 A2 divulgue cependant un couvercle refermable qui peut être utilisé sur une cannette métallique. De manière similaire, les demandes de brevets US 2008/0110887 et DE10244349 divulguent des couvercles pivotants refermables en plastique pour une cannette en métal.

L'état de la technique propose également des cannettes en plastique. La demande de brevet WO2007/076620, par exemple, montre une cannette en plastique qui est remplie par la partie opposée au couvercle refermable, ce dernier étant formé en une pièce avec le corps de la cannette et présentant un point de rupture, enfoncé par le couvercle qui peut ensuite être replié pour donner accès à l'ouverture pour la consommation de la boisson.

Le document WO 2005/023666 divulgue une cannette en plastique comportant une construction en deux parties, avec un récipient en forme de bouteille et un couvercle refermable. Cette cannette semble être particulièrement adaptée à des boissons gazeuses, comme par exemple la bière.

US 2014/0048549 concerne un gobelet refermable comportant une partie récipient fermé par un opercule et un capuchon. Le capuchon comporte un couvercle pivotant qui porte également le percuteur destiné à percer l'opercule par enfoncement du couvercle. Pour effectuer le perçage, l'ensemble du couvercle effectue un mouvement linéaire vers le bas. Ce gobelet risque d'être ouvert accidentellement par une pression exercée de façon involontaire depuis l'extérieur sur le couvercle. D'autre part, une fois le gobelet ouvert, la boisson peut s'écouler au niveau du bord supérieur du récipient, entre le couvercle et le bord, par exemple, lorsque le gobelet est renversé par accident.

EP0356976 divulgue un récipient comportant une partie récipient en forme de gobelet, pourvue d'un film soudé sur le bord supérieur de la partie récipient, fermant ainsi le gobelet. Un capuchon 5 est placé sur la partie récipient, couvrant ainsi l'ouverture du gobelet et le film. Le capuchon comporte une languette adaptée à pouvoir pivoter vers le haut et le bas. Pour ouvrir le récipient la première fois, la languette est d'abord enfoncée. Un élément de perçage, disposé sur la face inférieure de la languette, perce ainsi le film. Ensuite, la languette est pivotée vers l'arrière, libérant l'ouverture d'écoulement. Le récipient peut être refermé en plaçant la languette dans sa position initiale, mais cette fermeture n'est pas étanche.

US2005/0269337 divulgue une tasse à bec verseur ("sippy cup") jetable. La tasse en plastique contient un récipient en forme de gobelet dont l'ouverture est scellée par un film. La tasse contient un couvercle avec un bec verseur et un outil de perçage disposé sous la face inférieure du couvercle. La tasse est ouverte par pression sur le couvercle. Une fois ouvert, ce bec verseur ne peut pas être refermé. Quand la tasse est renversée le contenue de la tasse s'écoule.

Alors que les documents de l'état de la technique mentionnent la nécessité de la pasteurisation de la boisson enfermée par la cannette, la mise à disposition d'un produit stérile n'est pas spécifiquement abordée dans l'état de la technique. Il est clair que la stérilisation implique un traitement et des conditions encore plus rigoureux que la pasteurisation. D'autre part, la stérilisation permet d'obtenir des produits alimentaires ayant une durée de consommation prolongée, ce qui est généralement souhaitable. La mise à disposition d'un produit stérile permet également de garantir la sécurité alimentaire.

La présente invention a comme objectif la mise à disposition d'une cannette en plastique, de préférence une cannette susceptible de comporter un produit liquide stérile et/ou stérilisé.

En particulier, la présente invention a comme objectif de combiner les avantages liés à un contenant de type cannette aux avantages des emballages en plastique. Ces derniers peuvent être transparents, si tel est souhaité. Comme la fabrication de cannettes en métal demande des installations particulières, il est avantageux de pouvoir produire une cannette sans une telle installation.

En particulier, un objectif de l'invention est de pouvoir utiliser les lignes préexistantes de production, de stérilisation et/ou de remplissage, par exemple dans le cadre du remplissage de bouteilles sous des conditions aseptiques.

### Résumé de l'invention

Dans un aspect, la présente invention concerne une cannette essentiellement en plastique contenant une boisson, la cannette comportant un récipient comportant une ouverture hermétiquement fermée par un opercule, ledit opercule étant disposé de façon à être irréversiblement ouvert lors de la première ouverture de la cannette, ladite cannette comportant un capuchon placé sur une partie supérieure du récipient et comportant un dispositif de perçage adapté pour être activé par un consommateur pour percer l'opercule et ainsi ouvrir la cannette, caractérisé en ce que ledit capuchon est bloqué sur le récipient par au moins une soudure, ladite au moins une soudure se trouvant entre le capuchon et l'opercule.

Dans un aspect, la présente invention concerne une cannette essentiellement en plastique comportant une boisson stérile.

Dans un aspect, la présente invention concerne une cannette essentiellement en plastique comportant une boisson pasteurisée.

Un aspect, ne formant pas partie de l'invention, concerne une cannette essentiellement en plastique, la cannette comportant un récipient ayant un corps sensiblement cylindrique et une ouverture à l'extrémité supérieure du récipient, ladite ouverture étant scellée par un opercule, la cannette comportant également un capuchon connecté à la partie supérieure du récipient et comportant un dispositif de perçage.

Dans un aspect, la présente invention concerne une cannette essentiellement en plastique contenant une boisson, la cannette comportant un récipient comportant une ouverture hermétiquement fermée par un opercule, ledit opercule étant disposé de façon à être irréversiblement ouvert lors de la première ouverture de la cannette, ladite cannette comportant un capuchon placé sur une partie supérieure du récipient et comportant un dispositif de perçage adapté pour être activé par un consommateur pour percer l'opercule et ainsi ouvrir la cannette, caractérisé en ce que ledit capuchon est bloqué sur le récipient par au moins une soudure, ladite au moins une soudure se trouvant entre le capuchon et la partie supérieure du récipient et/ou entre le capuchon et l'opercule.

Dans un aspect, la présente invention concerne également un procédé pour obtenir une cannette selon la revendication 20.

Un procédé, ne formant pas partie de l'invention, prévoit le remplissage d'un récipient et/ou d'une cannette en plastique sous conditions aseptiques.

Un aspect, ne formant pas partie de l'invention, prévoit le remplissage et le scellement d'une cannette en plastique.

Un aspect, ne formant pas partie de l'invention, prévoit la mise à disposition d'un aliment liquide dans une cannette essentiellement en plastique.

D'autres aspects de l'invention et des modes de réalisation préférés sont définis dans les revendications et dans la description ci-après.

### Description des dessins

Les caractéristiques et les avantages de l'invention apparaîtront plus clairement à la lecture d'une description d'une forme d'exécution préférentielle, donnée uniquement à titre d'exemple, nullement limitative en se référant aux figures schématiques dans lesquelles:
La figure 1 représente une vue en perspective d'une cannette selon un mode de réalisation de la présente invention.
La figure 2 représente une vue en perspective de la cannette de la figure 1, dont le couvercle est illustré en position ouverte.
La figure 3 représente une vue en coupe longitudinale du récipient de la cannette de la figure 1.
La figure 4 représente une vue en perspective du capuchon de la cannette des figures 1 et 2, le couvercle étant en position ouverte.
La figure 5 représente une vue en perspective d'une coupe du capuchon de la cannette des figures 1 et 2.
La figure 6 représente une vue en coupe longitudinale de la cannette de la figure 1.
La figure 7 représente un détail de la figure 6 montrant un agrandissement du contenu du rectangle A de la figure 5.
La figure 8 représente une vue en coupe longitudinale de la partie supérieure de l'ensemble de la cannette de la figure 1, le couvercle étant en position ouverte.
La figure 9 représente la même vue que celle de la figure 8, dans laquelle l'opercule de la cannette a été percé.
La figure 10 présente une vue frontale en élévation d'un capuchon selon un deuxième mode de réalisation.
Les figures 11 à 13 montrent un capuchon selon un troisième mode de réalisation. Les figures 11 et 12 présentent des vues en perspectives illustrant la première ouverture du couvercle. La figure 13 représente une vue frontale du capuchon, le couvercle étant montré en position fermée, avant la première ouverture du couvercle.
Les figures 14 à 17 illustrent un capuchon selon un quatrième mode de réalisation, dans lequel le couvercle pivotant est remplacé par une couverture détachable, montrée spécifiquement à la figure 17.
La figure 18 représente une vue en perspective du capuchon selon un cinquième mode de réalisation, dans lequel le couvercle est pivoté vers l'arrière.
La figure 19 représente une vue en coupe longitudinale de la cannette comportant le capuchon montré à la figure 18.
La figure 20 représente un détail de la figure 18 montrant un agrandissement du capuchon de la figure 18 sans son couvercle.
La figure 21 représente une vue en coupe longitudinale de la partie supérieure de la cannette de la figure 19, dans laquelle le dispositif de perçage est enfoncé et le couvercle refermé.

### Description détaillée des modes de réalisations préférés

La **figure 1** montre une cannette 1 selon un mode de réalisation de l'invention. La cannette comporte un récipient 2 ainsi qu'un capuchon 3. Le capuchon 3 comporte un couvercle 4.

Selon le mode de réalisation illustré, le couvercle peut être ouvert ou fermé par pivotement. Selon un mode de réalisation préféré, la cannete 1 comporte un couvercle refermable 4.

La cannette 1 est fabriquée essentiellement en plastique. En particulier, le récipient 2 est essentiellement ou entièrement fabriqué en plastique. Le capuchon 3 est de préférence également essentiellement ou entièrement en plastique. En particulier, la boisson (l'aliment) dans la cannette 1 est en contact avec la matière plastique de la cannette 1, en particulier avec la matière plastique du récipient 2.

Le plastique ou "matière plastique" dont le récipient 2 et le capuchon 3 de la cannette selon l'invention sont essentiellement formés est de préférence un matériau polymère synthétique ou artificiel. Le récipient 2 et le capuchon 3 peuvent être formés par thermoformage, injection plastique, extrusion soufflage ou injection soufflage, par exemple. Selon un mode de réalisation préféré, le récipient 2 est formé par extrusion soufflage. Selon un mode de réalisation préféré, le capuchon 3 est formé par injection plastique.

Le récipient 2 et/ou le capuchon 3 peuvent être formés de toutes les matières thermoplastiques utilisables pour la fabrication de corps creux. Des exemples de telles matières plastiques sont le PET (polytéréphtalate d'éthylène), le PE (polyethylène), et le PP (polypropylène). Le récipient 2 et/ou le capuchon 3 peuvent être fabriqués en "matière emballage barrière", par exemple en matière composite tel que décrit plus loin ci-dessous. Le (ou les) matière(s) plastique(s) dont le récipient 2 et le capuchon 3 est/sont formée(s) comprend de préférence une matière suffisamment rigide pour garantir la stabilité et rigidité de la cannette 1. Par conséquent, le récipient 2 et le capuchon 3 ont de préférence des formes fixes, définies par le procédé de production.

Dans un mode de réalisation alternatif, le corps 2 du récipient, en particulier la paroi cylindrique 27, comporte est/ou est fabriqué d'un plastique mou.

Selon un mode de réalisation, le récipient 2 est fabriqué de plusieurs couches (multicouches), par exemple de trois ou plus de couches, dont une couche qui absorbe la lumière, au moins partiellement. Dans un mode de réalisation, le récipient comporte une couche anti-oxygène, inhibant la diffusion de l'oxygène à travers la paroi du récipient. Une couche anti-oxygène peut être fabriquée en EVOH (ethylène-vinyl alcohol). Une telle couche est de préférence utilisé quand la boisson est contient des vitamines ou autres substances sensible à la dégradation en présence d'oxygène. La couche qui absorbe la lumière et la couche anti-oxygène sont des couches barrières. De préférence, le récipient comporte ou est fabriqué en multicouche et comprend au moins une couche barrière, par exemple deux ou plus couches barrière. Dans un mode de réalisation, le récipient comporte une couche qui absorbe la lumière et/ou une couche anti-oxygène. Les couches barrières sont de préférence à l'intérieur et couverts par d'autres couches.

Selon un mode de réalisation, la cannette comporte au moins une partie en plastique transparente. Selon un mode de réalisation, une partie ou l'ensemble de la paroi latérale cylindrique 27 (figure 3) de la cannette peut partiellement ou entièrement être transparent pour la lumière visible.

Selon un mode de réalisation, une partie ou l'ensemble du capuchon 3, par exemple le couvercle 4, est partiellement ou totalement transparent. Par exemple, une partie de la cannette 1 peut comporter un plastique transparent teinté.

Dans un mode de réalisation, la cannette 1 comporte un aliment, en particulier un aliment liquide, de préférence une boisson. Selon un mode de réalisation préféré, la cannette 1 comporte un aliment lacté, par exemple une boisson lactée. Par exemple, l'aliment est une boisson à base de yogourt.

L'aliment liquide peut comporter des arômes. Selon un mode de réalisation, l'aliment liquide comporte du café. Par exemple, l'aliment liquide peut être un café au lait, un café crème, un cappuccino et/ou un café macchiato. Dans ces cas, la boisson est également lactée dans le sens de l'invention.

L'expression "aliment lacté" ou "une boisson lactée" se réfère à un aliment comportant au moins un ingrédient provenant du lait, par exemple comportant une ou plusieurs protéines du lait, du lactose et/ou de la matière grasse provenant du lait.

Dans un mode de réalisation préféré, un aliment lacté comporte du lait, par exemple du lait entier, du lait totalement ou partiellement écrémé ou de la poudre fabriquée à partir de lait entier ou de lait (partiellement ou totalement) écrémé.

Selon un mode de réalisation, l'aliment lacté est sans allergène et/ou sans lactose, ou comporte une quantité substantiellement diminuée en allergènes et/ou en lactose, respectivement.

La cannette de l'invention peut également contenir d'autres boissons. Selon un mode de réalisation, la cannette contient un aliment non-lacté, par exemple une boisson non-lactée.

Par exemple, l'aliment liquide ne contient pas de lait. Par exemple, l'aliment liquide peut être un café sans lait, un jus, ou encore une boisson carbonatée qui ne contient pas de lait ni d'ingrédient provenant du lait.

Selon un mode de réalisation, l'aliment, en particulier la boisson, est homogène. Par exemple, dans le cas d'un produit laitier ou d'une boisson lactée, l'aliment est homogénéisé.

Selon un mode de réalisation préféré, la cannette selon l'invention contient un aliment stérile.

Dans un autre mode de réalisation, la cannette de l'invention contient un aliment liquide qui n'a pas été soumis à un procédé de stérilisation. Par exemple, selon un mode de réalisation, la cannette de l'invention contient un aliment liquide pasteurisé.

De préférence, la cannette selon l'invention comporte un aliment liquide qui peut être consommé sans risque pour la santé du consommateur. L'aliment peut être rendu propre à la consommation par tout procédé permettant de garantir l'absence de risque pour la santé, en particulier une absence de microorganismes nocifs ou une présence de tels microorganismes suffisamment faible pour garantir l'absence d'un risque pour la santé.

Selon un mode de réalisation préféré, la cannette selon l'invention contient un aliment stérile, de préférence une boisson stérile. La caractéristique de la stérilité s'applique au produit alimentaire (par exemple ladite boisson lactée ou la boisson non-lactée) dans la cannette, après le remplissage et la fermeture, donc au volume comportant l'aliment et hermétiquement fermé comme décrit plus loin ci-dessous. La caractéristique de la stérilité ne s'applique pas nécessairement aux surfaces extérieures du récipient 2 ou de la cannette 1 dans son ensemble.

Il est noté que le terme "stérile" se réfère à une condition absolue, qui est l'absence absolue de tout microorganisme vivant. L'expression "microorganisme vivant" comprend les champignons microscopiques, y compris les levures, bactéries et selon un mode de réalisation préféré, également les virus. En particulier, l'expression "microorganisme vivant" comprend également les spores, les formes de résistances de certain(e)s bactéries et champignons. De préférence, l'aliment contenu dans la cannette de l'invention est stérile, tout microorganisme vivant étant absent.

Comme mentionné, le terme "stérile" représente une condition absolue: un produit est stérile ou ne l'est pas. D'autre part, l'efficacité d'un procédé de stérilisation ne peut pas être définie de cette manière, parce qu'une population de micro-organismes exposée à un tel procédé suit un modèle exponentiel. Par conséquent, il reste toujours une probabilité limitée qu'un micro-organisme survive au procédé de stérilisation, indépendamment du type ou de la durée du procédé. Pour cette raison, la stérilité peut également être mesurée en tant que probabilité qu'un micro-organisme d'une population de micro-organismes survive au procédé de stérilisation. Cette probabilité correspond à la fraction des entités (ici: cannettes) contaminées et est connue en tant que "Sterility Assurance Level" (SAL), exprimé en tant qu'exposant négatif. Par exemple, un SAL de 10⁻³ indique une probabilité de 1/1000 qu'une entité stérilisée soit contaminée par un micro-organisme vivant. La valeur SAL est la même que la valeur PNSU (Probability of Non Sterile Unit). Dans ce cas, une sur 1000 entités peut être contaminée. Selon un mode de réalisation, l'aliment dans la cannette de l'invention présente une valeur SAL de 10⁻¹ ou moins, par exemple 10⁻² ou moins. De préférence, la valeur SAL est de 10⁻³ ou moins, plus préférablement la valeur SAL est de 10⁻⁴ ou moins et encore plus préférablement elle est de 10⁻⁵ ou moins. Selon un mode de réalisation préféré la valeur SAL est de 1.5x10⁻⁴ ou moins, 2x10⁻⁴ ou moins, 3x10⁻⁴ ou moins, ou encore 4x10⁻⁴ ou moins. Selon un mode de réalisation préféré la valeur SAL est de 10⁻⁶ ou moins. La valeur SAL de 10⁻⁶ représente le standard le plus élevé dans certains domaines pharmaceutiques. Un SAL de 10⁻¹, de préférence 10⁻² ou éventuellement 10⁻³ ou 10⁻⁴ ou moins s'est avéré être suffisant dans le cadre de la présente invention.

Comme cela sera décrit plus loin, dans un mode de réalisation du procédé de remplissage et de fermeture de la cannette de l'invention, le récipient 2 de la cannette ainsi que l'aliment sont de préférence stérilisés indépendamment l'un de l'autre. L'opercule 10 du récipient, décrit plus loin ci-dessous, est de préférence également stérilisé. Le récipient 2 est rempli et hermétiquement scellé par l'opercule sous des conditions aseptiques. De cette manière, une cannette comportant un aliment stérile est obtenu.

La stérilité permet de présenter un produit alimentaire selon l'invention ayant une durée de conservation importante ("shelf life"). La durée de conservation se réfère à la conservation à température ambiante (25°C). Selon un mode de réalisation, le produit alimentaire dans la cannette de l'invention présente une durée de conservation d'au moins 2 mois (c'est-à-dire 2 mois ou plus longue), de préférence d'au moins 3 mois, plus préférablement d'au moins 4 mois, encore plus préférablement d'au moins 5 mois, par exemple d'au moins 6 ou 7 mois. Selon un mode de réalisation, la durée de conservation du produit alimentaire est de 3 à 6 mois au moins. Les durées de conservation susmentionnées s'appliquent à une cannette qui contient la boisson et qui est hermétiquement fermée par un opercule comme décrit dans ce descriptif. La durée de conservation est comptée à partir de la date de remplissage et scellage du récipient. Les durées concernent la conservation avant la première ouverture de la cannette. Une fois ouverte, la durée de conservation peut être sensiblement raccourcie, par exemple un ou quelques jours, à température ambiante.

Selon un mode de réalisation préféré, la durée de conservation du produit alimentaire dans la cannette selon l'invention est d'au moins six (6) mois, par exemple 7, 8, 9, 10, 11 ou 12 mois ou plus longue.

Alors que l'invention concerne, dans un mode de réalisation préféré, une cannette contenant un aliment liquide stérile, ce dernier n'est pas illustré dans les figures.

Selon les modes de réalisation où l'aliment liquide n'est pas stérile, par exemple un aliment liquide pasteurisé, ce dernier peut présenter une durée de conservation plus courte que décrit ci-dessus pour le cas des aliments liquides stériles. D'autre part, une boisson non-stérile peut nécessiter une conservation au frais (1-5°C) même avant la première ouverture de la cannette.

La **figure 2** montre la cannette 1 en position complètement ouverte. Dans cette position, le couvercle 4 est pivoté vers l'arrière permettant ainsi à un observateur et consommateur de voir le dispositif de perçage 5 de la cannette 1 et de le manipuler, respectivement. Comme cela sera décrit plus loin avec référence à la figure 4, le dispositif de perçage 5 comprend un organe de manipulation 6 ainsi qu'une structure de perçage 7. L'organe 6 et la structure de perçage 7 sont structurellement connectés l'un à l'autre de façon à permettre le perçage de l'opercule 10 (figures 6 à 9) par actuation de l'organe de manipulation. Dans le mode de réalisation illustré aux figures, l'organe de manipulation 6 comprend ou est formé d'une languette-levier 6 et la structure de perçage a la forme d'une plaque 7. L'ensemble du dispositif de perçage 5 est intégré dans le capuchon 3. En particulier, le dispositif de perçage 5 se trouve dans une zone d'ouverture ou de fermeture 9 qui peut être couverte et fermée par le couvercle 4.

Sur la figure 2, la cannette 1 est illustrée non seulement avec le couvercle 4 en position ouverte, mais également avec la structure de perçage 7 en position "percée", en l'occurrence pivotée vers le bas. Dans cette position, une ouverture d'écoulement 14 est créée, l'opercule 10 étant percé, comme visible à la figure 9.

La zone elliptique pointillée désignée avec le numéro de référence 47 dans la figure 2 indique une zone qui est au moins partiellement ou potentiellement en contact avec les lèvres et/ou la bouche d'un consommateur buvant la boisson contenue dans la cannette directement à partir de la cannette. La zone 47 est donc une zone de contact avec la bouche du consommateur.

Comme on peut le constater en comparant les figures 1 et 2, la zone de contact 47 est couverte par le couvercle 4 avant la première ouverture de la cannette 1, et également quand la cannette est refermée par le couvercle 4 suite à une première ouverture. Comme le couvercle 4 est disposé de façon à couvrir la zone de contact 47, la cannette 1 selon l'invention présente des avantages au niveau de l'hygiène par rapport aux cannettes métalliques classiques, par exemple. Chez les cannettes métalliques, la zone destinée à être percée lors de l'ouverture de la cannette n'est pas couverte ou autrement protégée. Lors de la manipulation d'une cannette classique, la zone de contact peut être touchée ou exposée à la poussière ou d'autres sources de contaminants. Ceci n'est pas le cas chez la cannette selon le mode de réalisation montré dans les figures, parce que le couvercle 4 couvre et protège la zone 47 qui sera en contact avec la bouche du consommateur lors de la consommation de la cannette.

Le couvercle 4 est de préférence adapté à couvrir une zone qui va au de-là de (ou qui est plus grande en surface que) la zone à couvrir dans le seul but de refermer l'ouverture d'écoulement 14. Comme on peut le voir à la figure 2, le couvercle 4 couvre la zone de fermeture 9, (ici délimitée par la paroi 38, comme montré à la figure 4), ainsi qu'une zone qui entoure l'ouverture d'écoulement 14. En l'occurrence l'ensemble du niveau horizontal 35 (figure 4) est couvert par le couvercle 4. Selon un mode de réalisation, le couvercle 4 couvre une surface d'au moins 1.0 cm², de préférence au moins 1.4 cm², plus de préférence au moins 1.7 cm², et encore plus de préférence au moins 2.0 cm², par exemple au moins 2.0cm² et au moins 2.5 cm² de la zone entourant l'ouverture d'écoulement 14. Ces surfaces correspondent au moins à la surface 4b sur la figure 4, pour autant qu'elle se trouve à l'extérieur de la paroi 37.

Selon un mode de réalisation, la cannette de l'invention comporte un dispositif 5 adapté à créer une ouverture d'écoulement 14 lors de la première ouverture de la cannette 1 par un utilisateur, ainsi qu'une zone de contact 47, destinée à être en contact avec les lèvres et/ou la bouche d'un consommateur lors de la consommation de la boisson. De préférence, la cannette 1 comporte un couvercle 4 couvrant au moins une partie ladite zone de contact 47 avant la première ouverture de la cannette 1.

Selon un mode de réalisation, ladite zone de contact 47 se trouve sur une surface extérieure 31 de la cannette 1 entourant au moins partiellement une zone où ladite ouverture d'écoulement est créée lors de la première ouverture de la cannette.

Dans le mode de réalisation montré, le couvercle 4 couvre l'ensemble du dispositif de perçage 5 en position fermée. Le couvercle 4 couvre l'ensemble de la zone de fermeture 9, dans laquelle le dispositif de perçage 5, y compris la languette-levier 6 et la plaque de perçage, est disposé. Dans un mode de réalisation, le couvercle 4 est disposé de façon à fermer au moins l'ouverture d'écoulement 14 ainsi que la zone de contact 47, et de préférence également la partie 7 du dispositif de perçage 5 qui est enfoncé à l'intérieur de la cannette lors de la première ouverture de la cannette. Dans un autre mode de réalisation (non-montré), le couvercle 4 ne couvre pas la languette-levier 6.

En ce qui concerne la zone de contact 47, il convient d'ajouter que dans le mode de réalisation montré, la bouche sera éventuellement également en contact avec une partie de la jupe 30 du capuchon 3, par exemple au niveau de l'encoche 43 et la zone entourant l'encoche 43. La zone sur la jupe 30 qui pourrait être en contact avec la bouche n'est pas couverte par le couvercle 4 (figure 1). Dans le cadre de la présente invention, il est possible de protéger cette zone-là par un manchon extérieur comme décrit plus loin ci-dessous ou encore par une inviolabilité, par exemple un film en plastique qui doit être déchiré par le consommateur avant la première ouverture, ledit film en plastique étant disposé sur la jupe 30 de façon à couvrir la "zone de contact" dans la mesure où elle se trouve sur la jupe 30. Selon l'invention, le couvercle 4 couvre au moins une partie 47 de l'ensemble de la zone de contact potentielle. Par exemple, le couvercle 4 couvre la surface extérieure 47 de la cannette qui entoure l'ouverture d'écoulement 14 de la cannette ouverte, comme montré à la figure 2. La zone de contact 47 se trouve de préférence sur la paroi horizontale supérieure 31 du capuchon 3. La zone de contact 47 couvre de préférence l'ensemble de l'ouverture d'écoulement 14 ainsi que la surface extérieure de la cannette entourant l'ouverture 14 quand le couvercle 4 est ouvert. La paroi horizontale supérieure 31 est la paroi supérieure de la partie basse (la partie principale) du capuchon 3. Cette paroi sensiblement horizontale constitue la structure de support principale du capuchon 3. Dans le mode de réalisation montré aux figures 1-2 et 4-9, la paroi supérieure 31 fait face au couvercle 4 lorsque que celui-ci se trouve en position fermée.

La **figure 3** montre le récipient 2 de la cannette 1. En effet, la cannette 1 comprend au moins deux pièces différentes qui sont séparées ou séparables, ledit récipient 2 et ledit capuchon 3. Les deux pièces 2, 3 sont fabriquées séparément et assemblées et/ou connectées suite au remplissage du récipient. L'opercule 10 (figures 6-9) est également une pièce séparée, assemblée et/ou connectée au récipient 2 suite au remplissage du récipient.

Le récipient 2 comporte une partie basse ou partie récipient 20 qui définit principalement le volume et la capacité 24 de la cannette. La partie basse est également nommée "corps" du récipient 2 dans le présent descriptif. La partie basse 20 a une forme sensiblement cylindrique, formée d'une paroi latérale sensiblement cylindrique 27. Comme la partie basse 20 est visible de l'extérieur, elle contribue à l'aspect de cannette de l'ensemble de l'emballage 1. Vers le bas, la partie basse 20 est constituée du fond 25 du récipient 2 ou de la cannette 1. Dans le mode de réalisation illustré, le fond 25 est légèrement concave et est lié à la partie cylindrique 27 par un bord 29 comportant un creux annulaire périphérique 26. Le fond comporte ainsi des structures 25, 26, 29 complémentaires à la partie supérieure du capuchon 3, agencées de façon à permettre et/ou stabiliser l'empilement des cannettes 1. Le creux annulaire périphérique 26 a en particulier une forme complémentaire au rebord 40 ou à un rebord supérieurs analogue 340, 440, des différentes modes de réalisation du capuchon de la cannette. Le bord 29 peut être positionné sur la surface supérieure d'un couvercle 4a, 404c, ou d'une surface supérieure du capuchon en général, et le fond du récipient sera latéralement stabilisé par le rebord 40.

Il convient de noter que, dans le cas où l'aliment liquide contenu dans la cannette de l'invention est une boisson gazeuse et/ou carbonatée, le fond de la cannette comporte généralement des formes ou structures de renfort pour éviter la déformation de la cannette. Par exemple, un fond comportant un renfort en forme d'étoile est couramment utilisé pour les récipients en plastique comportant une boisson carbonatée. L'homme du métier saura modifier le récipient 2 montré dans les figures de façon à le rendre apte aux boissons carbonatées.

L'homme du métier comprendra que la paroi latérale 27 du corps 20 pourrait présenter une surface extérieure autre que parfaitement cylindrique, par exemple légèrement conique, ou comportant un relief, par exemple dans le cas d'un design de cannette particulier choisi pour des fins esthétiques, sans sortir du concept général de l'invention. Dans un mode de réalisation préféré, la partie basse 20 du récipient est exactement cylindrique, si l'on ignore les structures 26, 29 formant la transition au fond 25 de la cannette. Une telle forme cylindrique contribue à l'aspect classique des cannettes métalliques.

Dans un mode de réalisation préféré, le récipient 2 comporte une partie inférieure 20 non-couverte par le capuchon, et en ce que ladite partie inférieure est essentiellement cylindrique ou comporte au moins un tronçon cylindrique.

La partie supérieure 21 du récipient donne un aspect de bouteille à l'ensemble du récipient 2. La partie supérieure 21 est caractérisée par la fin de la paroi cylindrique 27 vers le haut. En particulier, la paroi cylindrique 27 se resserre au niveau de la partie supérieure 21, de façon à former un col 17, avant de s'élargir à nouveau pour constituer une bague 18. La partie supérieure 21 comporte ainsi le col 17 et la bague 18, ladite bague 18 ayant un diamètre extérieur supérieur à celui du col 17. Le passage entre la paroi cylindrique 27 est le col 17 est formé par une collerette inférieure 28a et le passage entre le col 17 et la bague 18 par une collerette supérieure 28b, compte tenu de la symétrie de révolution de l'ensemble du récipient 2. Il est également possible de considérer le col 17 comme une échancrure périphérique, qui permet la saisie et le transport du récipient 2 par des moyens de saisie robotisés, par exemple des bras robotisés. Le récipient 2 peut être appuyé au niveau de la collerette inférieure ou supérieure 28a, 28b, respectivement, par lesdites moyens robotisés, selon l'orientation du récipient 2 lors de sa manipulation.

Selon un mode de réalisation, la cannette 1 de l'invention comporte un récipient 2 comportant une partie sensiblement cylindrique 20 et une partie supérieure 21 resserrée par rapport à la partie cylindrique 20, la partie supérieure 21 menant vers une ouverture 19. De préférence, ledit récipient a l'aspect général d'une bouteille.

L'ouverture 19 du récipient 2 se trouve en haut à la figure 3. Sa dimension et sa forme sont définies par le bord supérieur 44 de la bague 18. Le bord 44 est essentiellement un anneau horizontal dont la surface supérieure sert comme support pour la soudure d'un opercule 10 sur le récipient 2, comme sera décrit plus loin ci-dessous. L'ouverture 19 sert au remplissage avec un aliment liquide ainsi qu'à la consommation. L'ouverture 19 est sensiblement circulaire. Comme mentionné, le récipient 2 est symétrique en rotation. L'ouverture 19 est horizontale. De préférence, l'ouverture 19 est centrée par rapport à l'axe longitudinal de la symétrie de rotation du récipient.

La cannette 1 et/ou le récipient 2 est de préférence rempli par l'ouverture 19. Dans un mode de réalisation alternatif, le récipient comporte une autre ouverture et/ou une ouverture séparée permettant en particulier le remplissage. Par exemple, l'invention envisage la possibilité d'un remplissage par le bas. Une ouverture peut, par exemple, se trouver au fond de la cannette, par exemple au niveau du fond 25. Une cannette conforme à ce mode de réalisation alternatif pourrait être remplie quand l'ouverture 19 a été operculée ou également dans le cas où l'ouverture 19 est entièrement absente, par exemple remplacée par un autre système permettant un perçage. Par exemple, l'opercule 10 de la cannette tel que décrit ci-après peut être formé par une ligne de rupture dans le matériau du récipient 2. L'invention couvre toute possibilité d'une ouverture permettant le remplissage de la cannette à une position autre que l'ouverture 19.

La partie supérieure 21 du récipient 2 comporte une rainure périphérique 22. Cette rainure 22 a comme but de permettre la connexion du capuchon 3 au récipient 2 par encliquetage. La rainure 22 définit une partie de moyens d'encliquetage. La rainure 22 est délimitée vers le bas par la paroi cylindrique 27 et vers le haut par un épaulement périphérique 23, ayant la forme d'une saillie annulaire sur la partie supérieure 21.

En général, la partie supérieure 21 du récipient 2 et le capuchon 3 comportent de préférence des formes complémentaires agencées pour permettre une connexion par encliquetage.

Il convient de noter que la partie basse 20 a un diamètre d1 qui est plus grand que le diamètre maximal sur l'ensemble de la partie supérieure 21. En d'autres termes, en aucune position la partie supérieure ne présente un diamètre dépassant celui défini par la surface extérieure de la paroi cylindrique 27 du corps 20. L'ensemble de la partie supérieure 21 présente donc généralement des dimensions diminuées par rapport à la surface extérieure de la paroi cylindrique 27, ces dimensions étant mesurées sur un axe horizontal définissant le diamètre du récipient 2 à une position verticale quelconque. Par exemple, le diamètre d2 de la bague 18 (mesuré à la surface extérieure de la bague 18) est moindre que le diamètre d1. Dans le mode de réalisation illustré, le diamètre maximal de la partie supérieure du récipient 2 se trouve au niveau (vertical) de la saillie annulaire 23.

Le diamètre le plus large de la partie supérieure 21 est de préférence plus petit que le diamètre de la partie basse au niveau de l'extrémité supérieure de la partie basse 20, définissant la transition 15 entre la partie basse et le capuchon 3. Dans un mode de réalisation préféré, le diamètre le plus large de la partie supérieure 21 est plus petit que le diamètre le plus petit de la partie basse 20, si l'on ignore la réduction du diamètre au niveau du passage 26, 29 au fond 25 du récipient.

Les dimensions horizontales réduites et/ou le diamètre réduit de la partie supérieure 21 permettent de cacher ou couvrir complètement ladite partie supérieure 21 par le capuchon 3, comme cela ressort plus clairement des figures 1 et 2. Ces dimensions/diamètres réduits permettent en particulier d'utiliser un capuchon 3 dont la paroi latérale extérieure a la même dimension, en particulier le même diamètre dl, que la paroi latérale cylindrique 27 de la partie basse 22 du récipient. L'ensemble récipient 2 et capuchon 3 donne ainsi l'aspect de cannette cylindrique 1 visible aux figures 1 et 2, alors que la partie supérieure du récipient 2 comporte le col 17 permettant la manipulation robotisée.

Dans un mode de réalisation préféré, le capuchon est agencé sur le récipient de façon à présenter un contour en profil continu et/ou est agencé de façon que les surfaces extérieures de la partie inférieure 20 du récipient et de la partie inférieure 30 du capuchon sont à fleur l'une de l'autre, faisant apparaître l'ensemble capuchon 3-récipient 2 d'un seul tenant. De préférence, ceci s'applique même dans le cas où le récipient 2 présente une forme extérieure non-cylindrique sur sa partie inférieure 20, par exemple une partie inférieure 20 présentant un profil (coupe longitudinale) courbé (non-illustré).

Dans un mode de réalisation préféré, le capuchon comporte une jupe comportant une partie inférieure essentiellement cylindrique en contact avec une partie ou un tronçon essentiellement cylindrique de la partie inférieure du récipient, et en ce que la partie cylindrique du capuchon et le tronçon cylindrique du récipient ont un même diamètre de façon à présenter ensemble un aspect extérieur cylindrique homogène.

La surface extérieure de la cannette 2 au niveau de la transition entre le récipient et le capuchon s'étend de préférence sans discontinuité et/ou sans rupture visible.

Comme visible sur la vue en perspective de la **Figure 4****,** le capuchon 3 comprend sur sa face supérieure ou face de couvercle 31 le couvercle 4 et le dispositif de perçage 5. Le dispositif de perçage 5 est intégré dans la paroi supérieure 31 du capuchon 3, et le couvercle 4 est lié par une charnière 32 au capuchon 3. La charnière 32 est une "charnière-film" ou charnière à film, formée par une partie à épaisseur diminuée de matière plastique qui relie le couvercle 4 à la paroi supérieure 31 du capuchon 3. Comme mentionné, l'ensemble du capuchon 3, y compris le dispositif de perçage 5 et le couvercle 4, est formé en une seule pièce, de préférence par moulage par injection (injection plastique).

Le capuchon 3 comprend la paroi latérale ou jupe 30, dont la surface extérieure, visible à la figure 4, est sensiblement cylindrique. Il convient de préciser que, comme on peut mieux le voir à la figure 9, la surface extérieure de la paroi latérale 30 comprend une partie inférieure cylindrique et une partie supérieure légèrement conique. La paroi supérieure 31 au contour sensiblement circulaire se raccorde par sa périphérie à la partie supérieure conique de la jupe périphérique 30. En revanche, au moins la partie inférieure cylindrique de la surface extérieure de la paroi latérale 30 a le même diamètre extérieur que la paroi latérale cylindrique 27 du récipient 2, de façon à former une surface de cannette extérieure cylindrique et homogène, comme on peut le voir aux figures 1 et 6, par exemple.

En d'autres termes, le capuchon 3 est formé de façon à contribuer à l'aspect de cannette sensiblement cylindrique de la cannette 1, en cachant une partie supérieure 21 du récipient 2 qui, par exemple pour des raisons liées au remplissage aseptique, présente une surface extérieure rappelant une bouteille et non pas une cannette.

Il convient de préciser que l'homme du métier comprendra que la paroi extérieure périphérique 30 du capuchon 3 pourrait présenter une surface extérieure sensiblement cylindrique, sans partie conique, ou pourrait également être légèrement conique dans son ensemble (sans partie complètement cylindrique), sans sortir du concept général de l'invention.

Le dispositif de perçage 5 se trouve dans une échancrure ou ouverture 33, présente dans la paroi supérieure 31 du capuchon. L'échancrure 33 comprend deux échancrures, une échancrure avant 33a et une échancrure arrière 33b, les échancrures 33a et 33b étant séparées par le support 34 du dispositif de perçage 5. Les échancrures 33a et 33b passent à travers la paroi supérieure 31 du capuchon 3 et constituent ainsi des ouvertures, qui pourraient être traversées par l'aliment dans la cannette une fois la cannette (et en particulier l'opercule) ouverte. Comme il deviendra plus clair ci-après, lors de la consommation, l'aliment passera de préférence à travers une ouverture d'écoulement 14 (figures 2 et 9) qui prendra la place de l'échancrure 33a suite à l'ouverture de la cannette. L'échancrure arrière 33b crée un espace vide permettant la saisie de la languette-levier 6 du dispositif de perçage 5 à l'aide d'un bout de doigt, typiquement de l'index.

Le dispositif de perçage 5 comprend une plaque de perçage (ou percuteur) 7 ainsi qu'une languette-levier 6, liée d'une part et d'autre à d'une paire de chevilles 8a et 8b, qui constituent un arbre de rotation 8. La plaque de perçage 7 est disposée de façon à percer un opercule 10 (non visible à la figure 4) lors de la manipulation de la languette-levier, comme cela sera décrit plus en détail plus loin ci-dessous.

À la figure 4, la face inférieure 4b du couvercle 4 est illustrée, sur laquelle se trouve le bord ou la paroi d'étanchéité 37. Le bord 37 est une projection fermée sur elle-même et entourant une surface correspondante ou légèrement inférieure à la surface entourée par la paroi 38, afin de permettre l'emboîtement du bord 37 dans la paroi 38. Par exemple, la projection 37 est sensiblement circulaire ou elliptique.

Le contour de la projection 37 correspond à la forme de la zone d'ouverture et/ou de fermeture 9 sur la paroi supérieure 31 du capuchon 3. Quand le couvercle 4 est en position fermée, comme illustré aux figures 5 à 7, le bord 37 est en contact avec la paroi 38 qui délimite la zone de fermeture 9, de façon à boucher les ouvertures 33a et 33b. La zone de fermeture 9 a la même forme que le contour du bord 37. Lors de la fermeture du couvercle 4, une étanchéité est formée par le contact étroit et sur mesure entre le contour du bord 37 et la paroi 38 qui délimite la zone d'ouverture 9. La paroi 38 se présente sous forme d'une dépression par rapport au niveau horizontal 35 de la paroi supérieure 31 du capuchon 3. En particulier, le support 34 du dispositif du perçage 5 est abaissé par rapport à la surface du niveau 35 de la paroi supérieure 31. De cette manière, le support 34 n'empêche pas la fermeture du couvercle 4 par l'insertion du bord 37 dans la zone de fermeture 9.

Selon un mode de réalisation, la surface de l'ensemble de la face inférieure 4b du couvercle 4 représente la surface couverte par le couvercle 4 fermée. De préférence, le couvercle 4 présente et/ou couvre une surface d'au moins 2.0 cm² ou plus, de préférence 2.5 cm² ou plus, plus en préférence 3.0 cm² ou plus, et encore plus de préférence 3.5 cm² ou plus. Selon un mode de réalisation préféré, la surface couverte par le couvercle 4 et d'au moins 4.0 cm² ou plus. Cette surface du couvercle comporte la surface définie ci-dessus de la zone 47, et plus généralement la surface qui va au-delà de l'ouverture d'écoulement 14 et qui entoure cette dernière. La surface relativement grande de la face inférieure 4b du couvercle 4 constitue un avantage au niveau de l'hygiène tel que décrit dans une autre partie du présent descriptif.

Dans un mode de réalisation préféré, le capuchon comporte un couvercle ou une protection couvrant ledit dispositif de perçage et/ou couvrant au moins une surface destinée à constituer une ouverture d'écoulement une fois la cannette ouverte.

Comme on peut le voir sur la figure 4, une fente 42 est prévue entre la plaque de perçage 7 et la paroi de fermeture 38 au niveau de l'ouverture 33a. La languette-levier 6 et la paroi de fermeture 38 sont séparées l'une de l'autre par une fente encore plus large au niveau de l'ouverture 33b. En résumé, les éléments du dispositif de perçage 5 sont confinés dans la zone d'ouverture 9 de façon à permettre le rabaissement du couvercle 4 et le contact étanche qui s'ensuit entre les géométries complémentaires de la paroi de fermeture 38 et le contour du bord 37 du couvercle 4.

Selon un mode de réalisation, la cannette 1 comporte un récipient 2 avec une ouverture 19, un capuchon 3 ainsi qu'un opercule 10 disposé sur l'ouverture 19, ledit capuchon comportant un dispositif de perçage 5 disposé dans une zone de fermeture 9 de couvercle, délimitée par une première paroi de délimitation 38, en ce que ledit capuchon comporte un couvercle pivotable 4 comportant une seconde paroi de délimitation 37, lesdites première et seconde parois de délimitation comportant des formes complémentaires, ledit couvercle pivotable étant disposé de façon à pouvoir fermer ladite zone de fermeture par encastrement desdites formes complémentaires.

Dans le mode de réalisation illustré aux figures, le couvercle 4 présente un contour non-circulaire, comportant des formes galbées visant à améliorer l'aspect esthétique de l'ensemble du capuchon 3. Pour bien accommoder le couvercle 4 en position fermée, la paroi supérieure 31 comporte un niveau horizontal surélevé 36, partagé en deux niveaux séparés 36a et 36b, délimités par les parois latérales 39a et 39b qui s'accordent avec les parties latérales 41a et 41b du contour galbé du couvercle 4. De cette manière, en position de couvercle fermée (figures 5-7), la face supérieure 4a du couvercle 4 se trouve sur le même niveau horizontal que le niveau surélevé 36 de la paroi supérieure 31.

L'ensemble de la face supérieure du capuchon 3, en position de couvercle 4 fermée, est donc généralement plat et horizontal, mais comporte un rebord 40 essentiellement continu à son contour. Le rebord 40 a de préférence la forme d'un cercle ou d'une partie (arc) de cercle, enfermant de préférence un angle d'au moins 180°, de préférence au moins 270°. Le rebord 40 est formé par les parties de rebord latérales 40a et 40b, disposées sur la paroi supérieure 31, et par la partie de rebord frontale 40c, disposée sur le contour à l'avant du couvercle 3, sur sa face supérieure, mieux visible aux figures 1 et 5. Dans le mode de réalisation illustré, le rebord 40 est quasi circulaire, ayant la forme d'un arc incluant un angle rentrant. Le cercle formé par le rebord 40 est interrompu seulement à la partie arrière du capuchon 3, là où le couvercle 4 est connecté par la charnière 32, comme on peut mieux le voir à la figure 5. L'homme du métier comprendra que le rebord 40 pourrait être complètement circulaire ou pourrait également être absent sans sortir du concept de l'invention.

Selon une variante du mode de réalisation illustré aux figures, le couvercle 4 présente une forme de disque, ayant en particulier un contour sensiblement circulaire. Selon cette variante, les niveaux horizontaux surélevés 36a et 36b sont absents et la face supérieure du couvercle 4 couvre l'ensemble du capuchon 3, et/ou forme la face supérieure de l'ensemble du capuchon 3 en position fermée.

Le rebord saillant 40 contribue à la stabilité des cannettes empilées. Plus particulièrement, le rebord 40 permet de poser une cannette du même type dont le fond comporte des structures complémentaires, par exemple un creux annulaire périphérique 26 et un bord 29 comme décrit par rapport à la figure 2. Le rebord 40 stabilise ainsi une cannette empilée et/ou posée sur le capuchon 3 d'une cannette en dessous, en entourant la forme complémentaire de la cannette en dessus. D'autre part, le rebord saillant 40 circulaire ou quasi-circulaire contribue à l'aspect de cannette de la cannette 1 de l'invention, les cannettes métalliques comportant généralement un rebord formé par un pli de couches métalliques.

Une encoche 43 se trouve en haut à l'avant dans la jupe 30 du capuchon 3. L'encoche 43 facilite l'ouverture du couvercle en permettant au consommateur d'appuyer sur le couvercle 54 d'en bas, à l'aide d'un doigt. Le consommateur qui saisit la cannette selon le mode de réalisation illustré en la tenant normalement dans la paume de sa main, peut convenablement pousser le couvercle vers le haut en appuyant le bout du pouce sur le couvercle au niveau de l'encoche 43. Le couvercle 4 est donc disposé ou agencé de façon à pouvoir être ouvert avec une seule main.

L'ouverture aisée du couvercle 4 décrit ci-dessus, n'empêche pas la présence d'une inviolabilité qui doit être ouverte ou détruite lors de la première ouverture de la cannette. Une telle inviolabilité peut constituer une fermeture additionnelle, servant à confirmer au consommateur que la cannette n'a pas encore été ouverte. Il est possible qu'une telle inviolabilité ne puisse pas être ouverte avec une seule main. Une inviolabilité, par exemple en forme ou film en plastique déchirable (bande ou inviolabilité déchirable), peut également être utilisée pour couvrir les surfaces extérieures de la cannette 1 qui seront en contact avec la bouche du consommateur lors de la consommation. L'inviolabilité augmente ainsi l'hygiène de la cannette et réduit le risque de contamination du consommateur lors de la consommation. Ceci s'applique en particulier dans la mesure où ces surfaces extérieures ne sont pas encore couvertes par le couvercle 4, comme décrit par rapport à la zone de contact 47.

À la **figure 5****,** le bouchon 3 est illustré avec le couvercle 4 en position fermée. La mise en place par formes complémentaires de la paroi ou lèvre d'étanchéité 37 et la paroi 38 de la zone de fermeture 9, est visible. On comprend que la paroi 38 se prolonge en forme de manche ou anneau tubulaire vers le bas, se raccordant à la surface inférieure de la paroi supérieure 31. On notera en particulier la fente 42, dans laquelle est placée la partie à l'avant de la paroi d'étanchéité 37 du couvercle 4.

En position fermée du couvercle 4, ce dernier repose à la fois sur la face supérieure du dispositif de perçage 5. De préférence, avant la première ouverture de la cannette, le couvercle 4 est disposé horizontalement, au-dessus du dispositif de perçage 5, ce dernier présentant également une disposition horizontale. Par exemple, le couvercle 4 repose sur la plaque 7 et la languette-levier 6. Dans le mode de réalisation montré, le couvercle 4 repose également sur la paroi supérieure 31 du capuchon.

Dans le mode de réalisation montré, le couvercle 4 repose sur la face supérieure 35 de la paroi supérieure 31, ladite face supérieure formant un niveau horizontal de support pour le couvercle 4.

De préférence, les surfaces supérieures de la languette-levier 6 et la plaque de perçage 5 sont sensiblement ou entièrement horizontales et font face à la surface inférieure 4b du couvercle 4 quand le couvercle 4 est en position fermée.

À la figure 5, la saillie annulaire 45, disposée sur la face intérieure 30 de la paroi latérale 30 est visible. Cette saillie annulaire 45 est adaptée à être poussée dans la rainure 22 de la partie supérieure 21 du récipient 2 (figure 3), comme on peut le voir aux figures 8 et 9, quand le capuchon 3 est placé sur le récipient 2. La mise en place de la saillie 45 dans la rainure 22 constitue une attache du capuchon 3 sur le récipient par encliquetage, permettant également une étanchéité au moins partielle entre le capuchon 3 et le récipient 2.

Dans un mode de réalisation de l'invention, le capuchon peut être attaché sur le récipient par des moyens d'encliquetage, une connexion à baïonnette, une connexion vissée comportant des filetages complémentaires intérieur et extérieur, sur le capuchon et le récipient, respectivement, par exemple. Les connexions empêchant un mouvement dans une direction axiale par rapport au récipient sont préférées, comme la connexion à baïonnette et la connexion par encliquetage. De préférence, le capuchon est également fixé par collage ou soudage au récipient comme cela sera décrit plus loin ci-dessous.

À la figure 5, la protubérance 46 est visible, formée sur une partie radiale extérieure de la plaque de perçage 7. Cette protubérance 46 se termine en pointe orientée vers le bas. La protubérance de perçage 46 est disposée à l'endroit où se trouvera l'ouverture d'écoulement, une fois la cannette complètement ouverte.

La **figure 6** montre l'ensemble de la cannette 1 selon l'invention, complètement fermée, avant la première utilisation. Seul l'aliment contenu dans la cannette a été omis. Dans cette figure, l'opercule 10 est visible. L'opercule représente une fermeture de la cannette 1, et en particulier du récipient 2. L'opercule est placé sur l'ouverture 19 (figure 3) et fixé sur le bord de soudure 44 du récipient 10. L'opercule est percé lors de première ouverture de la cannette.

La flèche pointillé 56 indique l'axe général de la cannette 1. Cet axe est vertical quand la cannette est posée sur une surface horizontale et correspond à la direction longitudinale du bas vers le haut de la cannette, en direction de la flèche.

Selon un mode de réalisation, la cannette 1 selon l'invention comporte un récipient 2 avec une ouverture 19, un capuchon 3 fixé sur le récipient 2 ainsi qu'un opercule 10 disposé sur l'ouverture 19 de façon à fermer hermétiquement ladite ouverture 19. De préférence, l'opercule 10 comporte un métal fin et une laque de soudure. De préférence, l'opercule est disposé par soudage sur le récipient 2 de façon à fermer le récipient 2 et ainsi la cannette 1 hermétiquement.

L'opercule peut être fabriqué de matériaux spécifiques aux emballages, par exemple aux emballages stériles. Des opercules de ce type sont disponibles dans le commerce. De préférence, l'opercule est fabriqué de matériaux qui permettent le perçage de l'opercule, par exemple par le dispositif de perçage 5 en plastique comme décrit dans le cadre de la présente invention. De préférence, l'opercule permet à la fois la fermeture hermétique de l'ouverture 19 ainsi que le perçage à l'aide d'une pièce en plastique pointue appuyée par une pression qui peut être convenablement générée par un utilisateur manipulant le dispositif de perçage 5.

L'opercule se présente généralement sous la forme d'un film, de préférence un film à plusieurs couches, dont par exemple une couche ou feuille de métal, par exemple d'aluminium ou de tôle de fer, et une ou plusieurs couches de plastique. Une ou plusieurs couches de laques de soudure sont généralement disposées sur l'opercule sur des zones définies de l'une des deux ou des deux surfaces de l'opercule. L'opercule est généralement un matériau composite, par exemple un composite laminé comportant des matériaux différents en forme de feuilles ou films.

L'opercule 10 est généralement sensiblement circulaire. L'opercule peut également être fabriqué ou comporter un ou plusieurs films en plastique et/ou une ou plusieurs laques de soudure. Selon un mode de réalisation, l'opercule est un film comportant des couches superposées, par exemple des couches de matériaux différents, par exemple un film de métal ainsi qu'un film plastique. Les couches de laques de soudure peuvent être disposées sur le verso (dessous, correspondant à la face inférieure de l'opercule dans sa position sur la cannette assemblée et remplie) et/ou sur le recto (dessus, surface supérieure) de l'opercule, de préférence sur des surfaces annulaires sur l'opercule, de façon à permettre le soudage de l'opercule sur le récipient 2 et/ou du capuchon 3 sur l'opercule, respectivement.

Selon un mode de réalisation préféré, l'opercule comporte des laques de soudure sur ses deux surfaces opposées. Les laques définissent ou constituent des positions de soudure sur l'opercule. Les couches de laques sont de préférence disposées sur des surfaces annulaires sur l'opercule. De préférence, un premier anneau de laque est disposé sur le verso de l'opercule et un second anneau de laque est disposé sur le recto de l'opercule, ce dernier étant destinée à être en contact avec le capuchon 3 de la cannette assemblée et remplie. De préférence, les premier et second anneaux ne sont pas, ou pas entièrement, superposées de part et d'autre de l'opercule, afin que le soudage utilisant la laque du premier anneau puisse être effectué séparément et à un autre endroit que le soudage utilisant la laque du deuxième anneau. Par exemple, l'anneau de laque sur le verso de l'opercule se trouve au moins partiellement à l'intérieur de l'anneau sur le recto.

La coupe longitudinale de la cannette illustrée à la figure 6 passe par le seul axe de symétrie du capuchon 3, coupant le dispositif de perçage 5 longitudinalement. La plaque de perçage 7 avec son organe de perçage 46, l'arbre 8 et la languette-levier 6 sont donc visibles. Le couvercle 4 se trouve en position fermée, se reposant sur le dispositif de perçage 5.

Dans un mode de réalisation ou le récipient 2 n'est pas rempli par l'ouverture 19, mais, par exemple, par une autre ouverture, l'opercule à percer (ou perçable) par le dispositif de perçage 5 peut être formé différemment que décrit ci-dessus. Invention couvre également un opercule formé, par exemple, par des lignes ou points de ruptures présentes dans une paroi supérieure du récipient 2, par exemple dans le cas où l'ouverture 19 est absente et le récipient est fermé à la position de l'ouverture 19 par ladite paroi. Selon ce mode de réalisation, le récipient peut comporter une ouverture de remplissage dans la partie du récipient qui est montrée en bas dans les figures et/ou qui se trouve en bas du récipient.

La **figure 7** illustre un agrandissement du détail contenu dans le rectangle A de la figure 6. Cet agrandissement permet de mieux voir la charnière à film 49 qui lie la plaque de perçage 7 à l'arbre 8 du dispositif de perçage 5.

Dans le mode de réalisation illustré, l'arbre 8 est formé par deux chevilles 8a et 8b, qui lient le dispositif de perçage 5 d'une part et d'autre à la paroi supérieure 31, en particulier au support 34 du dispositif de perçage. Les chevilles 8a et 8b connectent la languette-levier 6 à son extrémité antérieure (dans la figure 4) au support 34 du dispositif de perçage 5. Les chevilles 8a et 8b sont situées proche de la connexion entre la languette-levier 6 et la plaque de perçage 7, à une extrémité de la languette 6 qui est opposée à l'extrémité destinée à être saisie par l'utilisateur.

Comme les chevilles 8a et 8b sont des branches fines, elles permettent le pivotement de la languette-levier 6 par leur élasticité et/ou flexibilité. Ledit pivotement est donc le résultat de régions fines/faibles à des endroits choisis (les chevilles 8a et 8b) aptes à fléchir lors de l'application d'une force de traction sur la languette-levier 6 par un utilisateur souhaitant ouvrir la cannette. Dans un mode de réalisation préféré, la languette-levier 6 est disposée de façon à pouvoir être soulevée et/ou pivotée vers le haut afin d'engendrer l'ouverture de la cannette, de préférence par une descente et/ou un pivotement vers le bas du percuteur 7.

Grâce à la charnière à film 49, la plaque de perçage 7 peut pivoter au moins partiellement autour de l'arbre 8. En revanche, dans le mode de réalisation illustré, la languette-levier 6 du dispositif de perçage 5 est rigidement connectée à l'arbre 8, on peut même dire que l'arbre 8 (les chevilles 8a et 8b) fait partie de la languette-levier 6. Cette dernière ne peut donc pas pivoter par rapport à l'arbre 8, mais peut pivoter autour d'un axe horizontal qui correspond à l'axe de l'arbre 8 et/ou des chevilles 8a et 8b, quand la languette-levier est soulevée par un utilisateur. La languette-levier 6 comporte une arête levier 48 (voir également figure 4).

L'arête levier 48 se présente de préférence sous la forme d'une arête en ligne droite, comportant une surface plane, plate, en forme de bande. Dans le mode de réalisation illustré, l'arête levier 48 est parallèle à l'axe de l'arbre 8. De préférence, l'arête levier 48 se dresse au-dessus de l'arbre 8 et fait face à la plaque de perçage 7. La plaque de perçage comporte une surface d'appui 50, orientée parallèlement à l'arête levier 48 et en face de cette dernière. La surface d'appui est de préférence également plate et en forme de bande.

Comme l'homme du métier comprendra, quand un utilisateur soulève la languette-levier 6 en la tenant dans sa position dans laquelle elle est destinée à être saisie par un utilisateur et, en pivotant la languette 6 vers le haut, l'arrête levier 48 vient en appui contre la surface d'appui 50. La force exercée par un utilisateur sur la languette-levier 6 est ainsi transmise à la plaque de perçage moyennant le pivotement de la languette levier, entrainant le pivotement dans le même sens de la plaque de perçage 7. Le pivotement de la plaque de perçage 7 dans le sens anti-horaire (rotation à gauche) entraine l'enfoncement de l'opercule 10 par l'organe de perçage 46.

Dans un mode de réalisation préféré, la languette levier 6 est disposée de façon à pouvoir être saisie et soulevée par un utilisateur, le soulèvement de la languette 6 entraînant l'abaissement du percuteur 7 et ainsi la déchirure de l'opercule 10.

De préférence, la languette-levier 6 est pivotée par l'utilisateur jusqu'à ce qu'elle se trouve en position verticale (non illustrée) ou proche d'une position verticale. La plaque de perçage est ainsi également forcée en position verticale, comme illustré à la figure 9, et l'opercule 10 est enfoncé de façon que l'ouverture d'écoulement 14 soit créée par le déplacement de la plaque de perçage 7 et la rupture de l'opercule 10. La figure 9 montre la languette-levier 6 en position horizontale, repliée suite au perçage de l'opercule 10.

Il convient de noter que la plaque de perçage 7, une fois en position verticale (figure 9) est retenue dans cette position par des structures d'arrêt (non illustrées). Grâce à la charnière à film 49, la languette-levier 6 peut être pivotée dans le sens inverse (sens horaire) jusqu'à ce qu'elle se trouve à nouveau en position horizontale, illustrée à la figure 8. L'homme du métier comprendra que, lors de l'ouverture de la cannette 1 par perçage de l'opercule, la languette levier 6 et la plaque 7 sont solidaires en rotation (à gauche), alors qu'une fois l'opercule percé, la languette-levier 6 est pivotée dans le sens inverse, sans entraîner la plaque 7. La charnière 49 permet à ce moment-là une rotation relative entre la languette 6 et la plaque 7.

La flèche 51 sur la figure 7 indique la position d'une soudure entre l'opercule 10 et le récipient 2. Il convient de noter que l'opercule 10 ferme le récipient hermétiquement et de manière entièrement étanche, afin de garantir la stérilité du contenu de la cannette 1. La soudure 51 peut être effectuée par soudage thermique, soudage laser, soudage par induction ou soudage par friction circulaire, par exemple. Un exemple d'une soudure par friction circulaire est présenté dans le brevet américain US 4,840,289.

Sur sa face verso l'opercule comporte, avant qu'il soit positionné sur le récipient, après le remplissage du récipient, un anneau en laque de soudure (non illustré). Quand l'opercule est placé sur le récipient 2, la laque de soudure sur l'opercule est positionnée de façon à être en contact avec le bord de soudage 44 (figure 3). Le bord de soudage se trouve sur l'extrémité supérieure de la surface extérieure de la bague 18, à la position indiquée par la flèche 51. Une fois l'opercule correctement positionné sur l'ouverture 19 du récipient 2, le soudage est effectué afin de fermer hermétiquement le récipient 2 de la cannette. L'opercule est fixé de préférence par soudage thermique. Par exemple, un anneau en fer chaud est légèrement pressé sur la face extérieure de l'opercule afin de faire fusionner la laque de soudure sur l'opercule avec la matière plastique du récipient 2.

Il convient d'ajouter que la soudure 51 est circulaire et s'étend sur l'ensemble du pourtour du bord de soudure 44, notamment sur un anneau sur la surface extérieure sensiblement horizontale de la bague 18, dont la position en coupe longitudinale est indiquée par la flèche 51.

Selon un mode de réalisation préféré, la cannette 1 de l'invention comporte une soudure pour attacher le capuchon 3 sur le récipient 2. Cette soudure est de préférence une deuxième soudure 52. Dans le mode de réalisation illustré aux figures, la soudure 52 du capuchon 3 se trouve entre une surface intérieure de la jupe 30 du capuchon 3 et une surface extérieure de l'opercule placé sur la bague 18. Selon un autre mode de réalisation non revendiqué, la soudure du capuchon 3 ne se trouve pas sur l'opercule, mais directement entre la matière plastique du capuchon et celle du récipient 2, par exemple au niveau ou proche de la connexion d'encliquetage 53 (figures 6 et 9). Selon un autre mode de réalisation, l'opercule 10 ne s'étend pas jusqu'à la position 52 et le capuchon 3 est en contact direct avec le récipient 2 à la position 52, par exemple en contact direct avec la surface extérieure de la bague 18.

Comme la soudure 51 entre l'opercule 10 et le récipient 2 (la première soudure), la deuxième soudure 52 peut être effectuée par laser, induction ou friction circulaire, par exemple. La soudure par application de chaleur est moins avantageuse. L'accès d'une source de chaleur à la position de la soudure n'est pas facilement envisageable, la soudure étant une soudure ayant lieu à l'intérieur de la cannette, après que le capuchon 3 ait été placé sur le récipient 2. Dans un mode de réalisation préféré, la soudure 52 se trouve sur une partie intérieure du capuchon 3. Une soudure par friction circulaire, divulguée dans le document US 4,840,289, serait une possibilité de réaliser la soudure 52. Dans un mode de réalisation préféré, la soudure entre le capuchon 3 et l'opercule 52, ou entre le capuchon et le récipient 2, est une soudure par induction.

La soudure 52 du capuchon ne doit pas obligatoirement être aussi hermétique et étanche que la première soudure 51. La soudure 52 du capuchon sert d'une part à attacher le capuchon de manière fixe ou rigide au récipient. Dans un mode de réalisation préféré, la soudure bloque le capuchon 3 en rotation par rapport au récipient 2. La connexion par encliquetage 53 n'est pas une connexion rigide et un utilisateur pourrait facilement détacher ou tourner le capuchon 3 du récipient 2. La soudure 52 du capuchon 3 augmente la connexion entre le récipient et le capuchon 3 et empêche la rotation entre le capuchon et le récipient.

D'autre part, la soudure 52 contribue à l'étanchéité entre le capuchon 3 et le récipient 2. L'homme du métier comprendra en particulier qu'une fois que la cannette 1 est ouverte, comme illustré à la **figure 9****,** la boisson contenue dans la cannette 1 peut passer à travers le trou 14 créé dans l'opercule et peut se trouver entre le capuchon et le récipient. Ceci s'applique également quand le couvercle 4 est fermé. Il est noté qu'un espace vide 54 est ménagé entre la surface extérieure de l'opercule 10 et la surface intérieure du capuchon 3, donc au-dessous du dispositif de perçage 5 et de la paroi supérieure 31 (figures 2 et 4).

Dans un mode de réalisation, la cannette 1 comporte un capuchon 3 comportant un dispositif de perçage 5 comportant un levier d'actuation 6 pouvant être activé par un consommateur pour percer ledit opercule 10 afin de créer une ouverture d'écoulement 14, ledit capuchon 3 comportant un couvercle pivotant 4, disposé de façon à pouvoir se refermer sur ladite ouverture d'écoulement 14 et ainsi refermer la cannette 1.

Quand un utilisateur, après avoir percé l'opercule 10, referme le couvercle 4, l'aliment contenu dans la cannette 1 peut couler dans l'espace 54, par exemple quand la cannette 1 est couchée ou quand elle bascule. La cannette 1 selon l'invention prévoit, dans un mode de réalisation, que le capuchon 3 soit connecté au récipient 2 de manière sensiblement étanche. L'étanchéité entre le capuchon 3 et le récipient 2 peut cependant être moindre que l'étanchéité entre l'opercule 10 et le récipient. L'étanchéité du capuchon 3 ne doit pas garantir la stérilité du contenu de la cannette, comme c'est le cas avec l'étanchéité créée par la soudure de l'opercule 51.

L'espace annulaire 55 (figure 9) est ménagé entre le récipient 2 et le capuchon 2 au niveau du rétrécissement de la partie supérieure 21 du récipient, en particulier au niveau du col 17. Si le contact entre le capuchon 3 et la bague 18 n'est pas complètement étanche, par exemple à la position 52 (figure 7), l'aliment liquide peut couler dans l'espace 55. A partir de cet espace, le liquide risque de couler à travers la connexion clic 53 et pourrait sortir au niveau du passage 15 entre le récipient et le capuchon 3 et ainsi couler sur la surface extérieure du récipient 2, en particulier sur la paroi extérieure 27 du corps cylindrique 20. Pour éviter un tel écoulement de l'aliment liquide, la connexion à clic 53 contribue à l'étanchéité entre le capuchon 3 et le récipient 2.

Généralement, la cannette 1 comporte un manchon ("sleeve") (non illustré) sur la surface extérieure. Le manchon contient généralement le graphisme, le décor ainsi que toute autre communication au consommateur. Par exemple, le manchon peut comporter des informations concernant l'aliment contenu dans la cannette 1. Bien entendu, l'invention couvre également tous les autres modes de réalisation de décors et d'informations pour les emballages, comme par exemple un décor appliqué par IML ("in mould labelling"), l'utilisation d'une étiquette, par exemple collée sur la cannette, l'impression directe sur la cannette 1 et/ou un carton entourant la cannette, par exemple.

Selon un mode de réalisation préféré, la cannette 1 comporte un manchon extérieur (non montré). De préférence, le manchon qui couvre la ligne circulaire 15 qui indique le passage entre le capuchon 3 et le récipient 2 à l'extérieur (figure 1). De préférence, la cannette 1 comporte un manchon qui cache ou dissimule le fait que la cannette comporte deux pièces séparées visibles (au moins partiellement) de l'extérieur, le récipient 2 et le capuchon 3. Comme le récipient 2 et le capuchon 3 comportent des dimensions extérieures (diamètre d1) identiques au niveau de leur connexion, le manchon en film en plastique permet de cacher de manière efficace la séparation 15 entre le capuchon 3 et le récipient telle que visible de l'extérieur. Le manchon contribue ainsi augmenter l'effet de l'aspect optique de cannette de la cannette 1, les cannettes métalliques se présentant typiquement en tant que pièce homogène et/ou continue, au moins en ce qui concerne leur surface latérale extérieure. Selon un mode de réalisation préféré, le manchon couvre (au moins partiellement) la surface extérieure de la paroi cylindrique 27 du récipient 2 et, au moins partiellement, la surface extérieure de la jupe 30 du capuchon 3, tout en couvrant la ligne extérieure 15 de connexion entre capuchon 3 et récipient 2. Le manchon peut contribuer à l'étanchéité entre capuchon 3 et récipient 2 en couvrant la ligne 15, empêchant ou diminuant ainsi le risque d'un écoulement de l'aliment par la connexion 15 suite au perçage de l'opercule 10.

De préférence, le manchon ne sert pas à l'attachement du capuchon au récipient. De préférence, le but du manchon n'est pas d'empêcher le déplacement du capuchon dans une direction longitudinale (axiale) de la cannette.

Le manchon peut être fabriqué d'un film plastique rétractable ou d'un film en plastique étirable. Dans le cas du film rétractable, le film est placé et ensuite rétréci, par exemple par traitement thermique, autour la surface extérieure sensiblement cylindrique de la cannette 1. Le manchon en plastique contribue également à l'étanchéité entre le capuchon 3 et le récipient 2. Le manchon étirable est étiré et mis sur la cannette. Sur la cannette le plastique étiré se resserre afin de former le manchon.

La cannette 1 de l'invention contient donc un ou plusieurs éléments ou structures qui peuvent contribuer à l'étanchéité entre le capuchon 3 et le récipient 2, afin d'éviter un écoulement de liquide par le passage entre le capuchon et le récipient (ligne 15 à la figure 1).

Comme mentionné, le couvercle 4 permet de refermer la cannette 1 une fois qu'elle a été ouverte. De préférence, le couvercle 4 permet également une refermeture essentiellement ou au moins partiellement étanche. L'homme du métier comprendra que l'étanchéité entre l'opercule 10 et le récipient 2, créée par la soudure 51 est de préférence absolue ou complète, alors que l'étanchéité produite par le couvercle 4 est partielle ou relative. Si l'on prend une cannette dont l'opercule 10 a été percé et le couvercle 4 refermé, la cannette étant couchée, posée sur la surface extérieure cylindrique 27, le couvercle permet de préférence une étanchéité pendant un certain temps, par exemple entre 10 minutes et 48 heures, de préférence de 1 à 24 heures. En revanche, il n'est pas nécessaire ou prévu que le couvercle 4 permette une fermeture hermétique de la cannette 1 comme décrit en relation avec l'opercule 10. Les étanchéités entre le couvercle 4 et le capuchon 3 et entre le capuchon 3 et le récipient 2, sont de préférence moindres que l'étanchéité entre l'opercule 10 et le récipient, cette dernière permettant de préférence de maintenir le contenu de la cannette 1 stérile, conformément aux termes d'un aspect préféré de l'invention.

La **figure 8** montre la partie haute de la cannette 1 avec le couvercle 4 en position ouverte, pivoté vers l'arrière autour de la charnière à film 32. Le dispositif de perçage 5 se trouve dans sa position de repos ou de base, avant la première utilisation. L'opercule 10 est intact et ferme hermétiquement le volume du récipient 2 de la cannette.

Comme on peut bien le voir aux figures 5 et 8, l'ensemble du dispositif de perçage 5, en particulier le percuteur 7 et la languette-levier 6, présentent des surfaces supérieures sensiblement horizontales. Quand le couvercle 4 est fermé, comme montré à figure 5, il est également en position horizontale, disposé en parallèle à la surface supérieure du dispositif de perçage. Les surfaces supérieures de la languette-levier 6 et du percuteur 7 sont essentiellement dans un même plan horizontal, ce plan étant parallèle au plan du couvercle 4 en position fermée. L'ensemble du dispositif de perçage 5, du moins la partie visible de l'extérieur, présente une configuration aplatie, horizontale, comme c'est le cas dans les cannettes métalliques. En position fermée, le couvercle 4 peut être posé sur les surfaces supérieures du dispositif de perçage.

La languette-levier 6, en particulier sa surface supérieure, est plane et/ou plate dans son ensemble. Cette surface est de préférence orientée sensiblement horizontalement, de préférence dans essentiellement le même plan qu'une paroi supérieure sensiblement horizontale du capuchon 3. Le percuteur 7 est également plan et/ou plat, si l'on ignore la structure de perçage 46 destinée à percer l'opercule 10, cette dernière étant disposée sur la surface inférieure du percuteur et ayant une orientation sensiblement verticale. Le percuteur 7 et la languette-levier 6 ont respectivement la forme générale aplatie d'un disque et d'une languette, respectivement. Le dispositif de perçage 5 ressemble ainsi au mécanisme d'ouverture d'une cannette métallique classique. Pour cette raison, l'utilisateur comprendra instinctivement le mécanisme d'ouverture, malgré le fait que les cannettes en plastiques comportant un tel système d'ouverture n'existaient pas auparavant. En particulier, la languette-levier 6 est agencée de manière à pouvoir être soulevée avec la pointe d'un doigt afin de provoquer l'abaissement du percuteur et ainsi l'ouverture de la cannette. La disposition aplatie et/ou l'aménagement dans un plan horizontal du dispositif de perçage, minimisant ainsi son extension horizontale, permet d'économiser de l'espace et facilite l'empilement des cannettes. Une ou plusieurs des pièces qui peuvent faire partie de la cannette 1 de l'invention, choisies en particulier parmi le récipient 2, le capuchon 3, l'opercule 10 et/ ou le manchon (si présent), peuvent comporter ou être fabriqué en "matière emballage barrière", par exemple en matériaux composites comportant une ou plusieurs couches de matériaux différents. De préférence, la matière est choisie de façon à former une barrière contre, par exemple, un, plusieurs ou tous choisis parmi la lumière, l'air (ou un gaz ou l'oxygène en particulier), et l'humidité. Comme précisé dans ce descriptif, le récipient 2, le capuchon 3 et/ou le manchon sont de préférence en plastique, mais peuvent comporter des couches, en plastique ou autre, afin d'augmenter les qualités de barrière de l'emballage. Une matière barrière est de préférence un matériau composite qui comporte plusieurs matériaux différents afin de réunir les qualités combinées de chacun de ces matériaux, y compris les qualités mécaniques, par exemple.

Des procédés liés à la fabrication et/ou l'obtention d'une cannette, au remplissage et/ou à l'assemblage de la cannette, par exemple, sont ici décrits.

Le procédé comporte de préférence une étape dans laquelle l'on se munit d'un récipient 2 comportant une partie basse 20 et/ou une partie incluant un volume destiné à être rempli par un aliment. De préférence, ledit récipient comporte un col 17 ainsi qu'une bague 18, permettant la saisie du récipient 2, par exemple par des bras robotisés et/ou dans le cadre d'un remplissage automatisé. Le récipient 2 est de préférence en plastique. De préférence, le récipient est fabriqué en multicouches comme décrit plus loin ci-dessus.

Selon un mode de réalisation, le procédé vise à obtenir une cannette contenant un aliment liquide stérile. Dans ce cas, le procédé comporte plusieurs étapes de stérilisation, permettant de garantir la stérilité. Selon un autre mode de réalisation, la procédé ne vise pas à obtenir un l'aliment liquide stérile. Dans ce cas, l'étape de stérilisation de l'aliment liquide peut être omise, par exemples remplacé par une étape de pasteurisation. De préférence, le récipient 2 et l'opercule 10 sont stérilisés, par exemple comme décrit dans le présent descriptif, même si l'aliment liquide n'est pas stérilisé, mais pasteurisé, par exemple.

Le procédé comporte de préférence une étape de stérilisation du volume intérieur du récipient 2 et/ou des surfaces intérieures du récipient. De préférence, le récipient vide est stérilisé dans cette étape. La stérilisation du récipient 2 peut être réalisée par tout moyen possible, par exemple par traitement thermique, par traitement chimique, par ionisation (par exemple par exposition à des rayons gamma ou par un faisceau d'électrons accélérés), ou par une combinaison comportant deux ou plusieurs de ces traitements. Selon un mode de réalisation préféré, la stérilisation du récipient est effectuée par traitement chimique, de préférence par exposition à un gaz désinfectant, comme par exemple l'oxyde d'éthylène ou un peroxyde. L'homme du métier comprendra que la stérilisation aura lieu de préférence dans un appareil étanchement fermé, qui permet de créer une atmosphère souhaitée, selon le procédé de stérilisation employé. La stérilisation de l'opercule 10 peut être effectuée par les mêmes types de stérilisation que le récipient 2.

Il convient de noter que c'est de préférence l'intérieur du récipient qui est stérilisé. Dans le cas d'une stérilisation par exposition à un gaz désinfectant, ce dernier est injecté dans l'intérieur du récipient. De préférence, l'espace intérieur du récipient est agencé de façon à permettre une stérilisation efficace et rapide par un gaz désinfectant. Ceci implique de préférence l'absence de cavités reculées ou recoins dans l'espace intérieur du récipient dans lesquels un gaz aura de la difficulté de pénétrer lors de l'étape de la stérilisation du récipient.

Le procédé comporte de préférence une étape de stérilisation de l'aliment liquide destiné à remplir le récipient. Selon un mode de réalisation préféré, l'aliment est une boisson, par exemple une boisson lactée. De préférence, l'aliment est stérilisé par traitement thermique, par exemple par traitement UHT (Ultra-high temperature; upérisation à haute température ou traitement à ultrahaute température). Le traitement UHT est en soi couramment utilisé comme technique alimentaire pour la stérilisation du lait et de produits laitiers en général. Le traitement UHT implique de préférence une exposition à une température supérieure à 100°C, par exemple de 130 à 160°C pendant 1 à 15 secondes, de préférence au moins 135°C pendant une durée appropriée de plus que 2 secondes, par exemple de 140 à 150°C pendant 2 à 5 secondes.

De préférence, la pasteurisation n'est pas considérée comme un procédé de stérilisation d'un aliment selon la présente invention.

Le procédé comporte de préférence une étape de remplissage du récipient (vide) 2 par l'aliment. Si le procédé vise à obtenir un aliment liquide stérile, l'aliment est stérilisé avant le remplissage. De préférence, le remplissage a lieu sous conditionnement aseptique. Dans un mode de réalisation, un appareil de remplissage étanche est utilisé. L'intérieur de l'appareil est de préférence pourvu d'air stérile.

Le procédé comporte de préférence une étape de fermeture ou scellement hermétique du récipient 2 rempli avec l'aliment. Selon un mode de réalisation, le scellement et/ou la fermeture du récipient 2 comporte la mise en place d'un opercule 10. De préférence, l'opercule est disposé de façon que l'ouverture 19 du récipient soit entièrement couverte et l'opercule est soudé sur le récipient, de préférence sur une bague 18 qui définit l'ouverture 19 du récipient 2. A cet effet, l'opercule comporte de préférence une partie en plastique ou une laque susceptible d'être soudée sur la matière plastique du récipient, en particulier de la bague 18 du récipient 2. Plus de détails concernant le matériau dans lequel l'opercule est fabriqué et comment il est soudé sur le récipient rempli ont été divulgués ci-dessus. Des procédés permettant le soudage de l'opercule sur le récipient ont également été décrits et font partie d'un mode de réalisation préféré du procédé de l'invention. Le soudage de l'opercule par traitement thermique est la méthode préférée.

De préférence, l'opercule est également stérilisé, par exemple par traitement chimique, avant le scellement du récipient. De préférence, le procédé de l'invention comporte deux ou trois étapes de stérilisation: (1) la stérilisation du récipient, de préférence par traitement chimique; (2) la stérilisation de l'opercule, de préférence par traitement chimique, et, optionnellement, (3) la pasteurisation ou stérilisation de l'aliment liquide, de préférence par traitement thermique. De préférence, les trois étapes de stérilisation ainsi le remplissage et le scellage de l'opercule sur le récipient sont effectuées dans un appareil adapté. De préférence, les étapes (1)-(3), ainsi que le scellage de l'opercule sont effectuées dans un même appareil. De préférence, cet appareil est adapté à un conditionnement aseptique.

L'homme du métier comprendra que, pendant et suite à la stérilisation du récipient vide 2, ce dernier est de préférence maintenu sous atmosphère aseptique, par exemple exposé à une atmosphère bien définie (air stérile, pression prédéfinie) qui empêche le contact du récipient avec des microbes. Cette atmosphère aseptique est de préférence maintenue au moins jusqu'au scellement du récipient par l'opercule 10. Une fois scellé, le récipient peut quitter l'atmosphère aseptique. Selon un mode de réalisation, le procédé de l'invention comporte le conditionnement aseptique. De préférence, le procédé de l'invention, à partir de la stérilisation du récipient vide et son scellement suite au remplissage, a lieu à l'intérieur d'un appareil adapté qui permet de garantir la stérilité du récipient après sa stérilisation et au moins jusqu'au soudage de l'opercule. L'appareil de stérilisation et/ou de remplissage est de préférence adapté au conditionnement aseptique.

Selon le mode de réalisation, ne faisant pas partie de l'invention, où l'aliment liquide n'est pas stérile, le procédé selon l'invention comporte l'étape de se munir d'un récipient 2 en plastique rempli d'un aliment liquide et comportant une ouverture 19 hermétiquement fermée par un opercule 10. Selon un mode de réalisation, cette étape comporte, elle, les étapes ou sous-étapes:
- se munir d'un récipient 2 vide en plastique comportant une partie cylindrique 20 et une partie supérieure 21 comportant une ouverture 19;
- se munir d'un opercule 10;
- se munir d'un aliment liquide;
- remplir le récipient 2 avec l'aliment liquide;
- sceller l'ouverture 19 du récipient 2 rempli par soudage de l'opercule 10.

De préférence, l'intérieur du récipient 2 est stérilisé avant le remplissage, comme décrit dans le cadre de l'aliment liquide stérile selon l'invention. De préférence, l'opercule 10 est également stérilisé avant le remplissage, comme décrit dans le cadre de l'aliment liquide stérile selon l'invention.

Le procédé pour obtenir un aliment liquide qui n'est pas nécessairement stérile comporte de préférence l'étape de pasteuriser l'aliment liquide avant de le remplir dans le récipient 2.

Il convient d'ajouter que l'étape de remplissage, que l'aliment soit stérile ou non, peut s'effectuer par l'ouverture 19 du récipient 2 tel que montré à la figure 3, mais alternativement par toute autre ouverture qui peut être prévue à cet effet. Par exemple, le récipient 2 peut comporter une ouverture au fond du récipient, permettant le remplissage par le bas. Une telle ouverture alternative peut être scellée, par exemple, par l'application d'une fermeture qui n'est pas destinée à être ouverte par le consommateur pour la consommation de l'aliment.

Le procédé comporte de préférence une étape de la mise en place du capuchon 3 afin de constituer la cannette 1 de l'invention, comportant un aliment stérile ou non-stérile, par exemple pasteurisé. Selon un mode de réalisation du procédé, le récipient 2 comporte un corps cylindrique 20 et le capuchon 3 comporte une paroi latérale cylindrique 30 ayant le même diamètre que ledit corps 2, et en ce que l'ensemble capuchon 3-récipient 2 présente un aspect de cannette de préférence cylindrique.

Selon un mode de réalisation préféré, le capuchon 3 est connecté par des moyens de connexion à interaction de parties mécaniques ou structurelle complémentaires, par exemple des moyens d'encliquetage ou une connexion à baïonnette, sur la partie supérieure du récipient 2. Une connexion du capuchon 3 par vissage sur la partie supérieure du récipient est également possible. Dans un mode de réalisation préféré, le capuchon est connecté au récipient par une connexion par encliquement, bloquant un déplacement du capuchon dans une direction selon l'axe de la cannette.

Selon un mode de réalisation, le capuchon 3 est également fixé par soudage et/ou collage au récipient 2 operculé. De préférence, un matériau de soudage, par exemple une laque de soudure, est disposé sur la partie supérieure 21 du récipient ou sur la face recto de l'opercule 10 du récipient scellé. Le capuchon 3 est placé sur le récipient scellé, et le soudage est effectué. Comme l'emplacement de soudage se trouve généralement à l'intérieur du capuchon 3 (flèche 52 à la figure 7), le procédé de soudage est choisi de préférence parmi le soudage laser, le soudage par induction et le soudage par friction circulaire, par exemple.

Dans un mode de réalisation préféré, ladite étape d'attacher le capuchon comporte les sous-étapes de placer le capuchon par encliquetage sur le récipient et de souder le capuchon placé sur le récipient afin de le bloquer en rotation.

Il est également proposé une solution permettant d'éviter le risque d'un perçage de l'opercule 10 lorsque le capuchon 3 est placé sur le récipient rempli et operculé. Dans certaines solutions de l'état de la technique, il est proposé de connecter un capuchon par vissage sur un récipient. Le vissage peut être considéré comme désavantageux, parce que le capuchon est de plus en plus rapproché de l'opercule au fur et à mesure que le capuchon est vissé sur le récipient. Il convient alors de prendre des mesures particulières pour éviter que le percuteur ou une autre partie du capuchon ne perce l'opercule à ce stade de l'assemblage de la cannette. Il est également possible qu'un utilisateur ou le personnel d'un commerce tourne le capuchon afin de le revisser ou de le rattacher sur le récipient, au cas où il se serait desserré. En réalisant une connexion par encliquetage entre le capuchon et le récipient ainsi qu'un blocage du capuchon en rotation par une soudure, la présente invention évite ces problèmes.

Selon un mode de réalisation préféré, l'opercule 10 contient une laque de soudage sur sa face recto (la face en haut de l'opercule sur les figures 6-9, qui fait face au capuchon 3). De préférence, cette laque est disposée sur une partie de la surface de l'opercule, de préférence sur une surface annulaire au recto de l'opercule. La position de la laque de soudure est indiquée par la flèche 52 à la figure 7.

Un procédé, ne formant pas partie de l'invention, comporte une étape de mise en place d'un manchon autour de la cannette 1 comportant l'aliment. De préférence, le manchon est situé de façon à cacher la présence d'un capuchon 3 séparé, par exemple en couvrant le passage 15 entre le récipient 2 et le capuchon 3 sur la surface extérieure de la cannette (figure 1).

Un utilisateur ou consommateur qui souhaite consommer l'aliment dans la cannette 1, telle qu'illustrée dans la figure 1, ouvre d'abord le couvercle 4. Une inviolabilité, dans la mesure où elle est présente, doit généralement être enlevée, par exemple par déchirure, avant que le couvercle 4 puisse être ouvert.

Dans le cas du couvercle pivotant selon le mode de réalisation illustré, le couvercle 4 est pivoté vers l'arrière, comme illustré aux figures 4 et 8. Ensuite, l'utilisateur soulève le levier d'actuation 6. Dans le mode de réalisation illustré aux figures, une fente 33b est prévue permettant à l'utilisateur de passer la pointe d'un doigt derrière une extrémité du levier 6. En tirant sur le levier 6, la plaque de perçage ou le percuteur 7 et en particulier l'organe de perçage 46 est poussé à travers l'opercule 10, de façon à déchirer ce dernier, comme illustré aux figures 2 et 9. Dans ces figures, le levier 6 a été replié à l'arrière dans sa position horizontale initiale, mais l'ouverture d'écoulement 14 a déjà été créée. L'utilisateur peut alors consommer l'aliment liquide contenu dans la cannette 1. Une fois l'opercule 10 percé, la cannette 1 a été ouverte pour la première fois. La cannette peut être refermée et réouverte par le couvercle 4, mais l'opercule 10 reste percée et ne peut plus être refermé, selon le mode de réalisation montré. L'opercule constitue de préférence une ouverture à utilisation unique. La "première ouverture" de la cannette se distingue donc de préférence des (ré-) ouvertures suivantes par le fait que l'ouverture d'écoulement 14 par perçage de l'opercule 10 est créée seulement lors de la première ouverture. De préférence, seule la refermeture par le couvercle 4 suite à la première ouverture ferme l'ouverture d'écoulement 14.

Comme devient clair de ce qui précède, l'ouverture d'écoulement 14 (figures 2 et 9) est formée par l'abaissement du percuteur 7 en position verticale et l'enfoncement de l'opercule 10. Avant l'ouverture de la cannette, le percuteur 7 occupe en grande partie l'échancrure avant 33a dans la paroi supérieure 31 du capuchon (figures 4 et 5). La fente 42 de l'échancrure 33a constitue une ouverture dans la paroi supérieure 31 avec la plaque de perçage en position horizontale (figure 8).

Si l'utilisateur ne souhaite pas consommer l'ensemble de l'aliment liquide en une fois, il peut refermer la cannette en refermant le couvercle 4. Dans le cas du couvercle 4 pivotant, il suffit de pivoter le couvercle 4 vers l'avant pour que le couvercle ferme la zone de fermeture 9 afin de fermer la cannette de manière étanche. Le couvercle 4 apporte au moins une étanchéité partielle et/ou temporaire à la cannette refermée, de façon à éviter l'écoulement involontaire, par exemple au cas où la cannette refermée est renversée accidentellement. De même, le capuchon 3 est attaché sur le récipient 2 de façon suffisamment étanche pour éviter un écoulement à travers le passage 15 (figure 1) entre le capuchon et le récipient.

Selon un mode de réalisation, le capuchon 3 comporte un dispositif de perçage 5 susceptible de percer l'opercule 10, le capuchon 3 étant adapté à présenter une ouverture d'écoulement 14 suite à l'ouverture de la cannette 1 permettant la consommation de l'aliment liquide, le capuchon comportant également un couvercle 4 susceptible de refermer ladite ouverture d'écoulement 14.

L'homme du métier comprendra que la présente invention permet d'obtenir d'un aliment liquide stérile dans une cannette essentiellement en plastique. A part l'opercule 10 qui peut comporter un film métallique, tous les constituants de la cannette peuvent être fabriqués en plastique uniquement. L'invention est particulièrement avantageuse en ce qu'elle permet l'utilisation des installations de remplissage existantes pour le remplissage de la cannette selon l'invention. De manière inattendue, les chaines de remplissage sous conditions aseptiques de bouteilles en plastique peuvent être utilisées ou adaptées au remplissage d'une cannette ayant un aspect de cannette classique, caractérisé par la forme de cannette ainsi qu'un mécanisme d'ouverture basé sur une languette levier 6. En outre, l'invention offre une cannette refermable, grâce à la présence du capuchon 3 comportant un couvercle pivotant 4. Sans vouloir être lié par la théorie, on pourrait considérer que le concept de la présente invention réside au moins partiellement dans l'idée de transformer une bouteille en une cannette en utilisant un capuchon 3 comme décrit dans ce descriptif, par exemple au lieu d'un capuchon vissé comme typiquement utilisé pour les bouteilles. Le capuchon 3, grâce à son dispositif de perçage 5, permet d'ouvrir la cannette 1 selon l'invention comme une cannette classique. Les adaptations des formes extérieures au niveau de la bouteille (le récipient 2) et du capuchon 3 permettent d'imiter la forme d'une cannette.

Comme l'homme du métier comprendra suite à la lecture de ce descriptif, le couvercle 4 et l'opercule sont deux fermetures séparées de la cannette. Le couvercle 4 peut être considéré étant une première fermeture et l'opercule 10 une deuxième fermeture. Selon un mode de réalisation, la cannette 1 de l'invention comporte une première fermeture 4 et une deuxième fermeture 10 la première fermeture étant refermable 4 et la deuxième fermeture 10 étant destinée à être ouverte une seule fois. En particulier, l'opercule 10 est une fermeture à utilisation unique: une fois l'opercule percé, il ne peut plus être refermé. De préférence, l'opercule 10 est disposé de façon à être irréversiblement ouvert lors de l'ouverture de la cannette. En d'autres termes, l'opercule 10 n'est pas refermable, contrairement au couvercle 4. A partir du perçage de l'opercule, la stérilité du contenu de la cannette 1 n'est plus garantie, et une consommation rapide et la conservation de boisson au frais (0.5 à 5°C) sont recommandées.

Les modes d'exécution alternatifs montrés aux figures 11 à 20 se distinguent du mode de réalisation montré aux figures 1-10 principalement au niveau de la réalisation du capuchon de la cannette. On notera que plusieurs des figures suivantes présentent des variations au niveau du couvercle ainsi que du mécanisme de perçage. En revanche, le récipient 2, l'opercule 10 ainsi que les procédés décrits dans ce descriptif s'appliquent également aux modes de réalisations illustrés aux figures 11-20.

La **figure 10** montre un capuchon 103 qui se distingue du capuchon 3 montré aux figures 1, et 3-9 par la présence d'une protubérance ou lèvre 138 refermée sur elle-même et entourant la zone de fermeture 9 dans laquelle est placé le dispositif de perçage 5 comme décrit ci-dessus. La protubérance 138 contient une paroi intérieure 138a ayant une forme adaptée à recevoir la protubérance 37 de la face inférieure du couvercle 4. La paroi intérieure 138a rempli ainsi la même fonction que la paroi 38 du mode de réalisation montré aux figures 4 et 5, par exemple. Quand le couvercle 4 est fermé, la protubérance 37 s'emboîte à l'intérieur de la protubérance 138 et entre en contact avec la surface 138a, créant une certaine étanchéité et donc une fermeture entre le couvercle 4 et la zone de fermeture 9. Contrairement à la formation d'une paroi 38 par l'abaissement du support 34 du dispositif de perçage, la paroi 138a est le résultat de la présence de la protubérance 138. La protubérance 138 s'élève au-dessus du niveau horizontal 35 couvert par le couvercle et comporte donc une surface extérieure 138b suivant le contour extérieur de la protubérance 138. Vers le devant, la protubérance 138 fait partie de la zone de contact (zone 47 à la figure 2) destinée à être en contact avec les lèvres et/ou la bouche d'un consommateur lors de la consommation de la boisson. La protubérance 138 permet d'améliorer l'étanchéité ente le couvercle 4 et la zone d'ouverture 9 et de rendre le dispositif de perçage plus épais en extension verticale. Les parois 137 et 138 permettent de renforcer le couvercle de refermeture et d'améliorer le clic de refermeture.

Les **figures 11****,** **12** et **13** montrent un capuchon 203 dont le couvercle 204 n'est pas refermable et/ou dont le couvercle 204 est sécurisé par une inviolabilité 240c.

Dans un mode de réalisation, le capuchon 203 de la cannette de l'invention comporte un couvercle 204, tenu en position fermée par une structure détachable 240c du capuchon. La structure détachable est destinée à être détachée lors de la première ouverture de la cannette. La structure détachable 240c peut constituer une inviolabilité, indiquant si la cannette a déjà été ouverte ou, au contraire, si elle est toujours dans son état original, par exemple à la sortie de l'usine. La structure détachable est de préférence jetable et pas nécessaire pour la consommation de la boisson.

Dans un mode de réalisation, la structure détachable 240c est formée en une pièce avec le capuchon 203 lors du moulage par injection du capuchon. Le capuchon 203 est moulé avec le couvercle 204 en position ouverte, et le couvercle 204 est fermé par pivotement vers l'avant lors de l'assemblage de la cannette remplie. Alternativement, la structure détachable 240c peut être attachée au capuchon 203 par une soudure ou une colle.

Dans la cannette fermée, la structure détachable 240c est connectée au capuchon 203 par un ou plusieurs films ou ponts fins qui définissent des points de rupture et/ou des fragilités.

Dans un mode de réalisation préféré, la structure détachable 240c a la forme générale d'un arc. De préférence, la structure détachable 240c forme une partie du rebord 40 qui entoure au moins une partie de la surface supérieure sensiblement circulaire 36a, 36b, 204a de la cannette fermée. De préférence, la structure détachable forme le rebord vers le devant de la surface supérieure du capuchon de la cannette fermée. Par exemple, la structure détachable se trouve sur, ou passe par, la zone de contact 47, qui est destinée à être en contact avec la bouche d'un consommateur lors de la consommation du contenu de la cannette.

Dans un mode de réalisation, deux ponts fins (non-illustrés) se trouvent aux extrémités gauche et droite, respectivement, de la structure détachable en forme d'arc. De préférence, les points de ruptures, par exemple en forme de ponts fins ou de films connectent la structure détachable 240 au rebord supérieur 40 du capuchon. Le rebord en forme d'arc ou circulaire 40 comporte de préférence deux extrémités 240a, 240b libres vers l'avant. Dans la figure 13, ces extrémités 240a, 240b se trouvent à gauche et à droite, respectivement, de la zone de contact 47 (figure 12). Les extrémités (droite et gauche) de la structure détachable 240c sont de préférence liées par des ponts ou films de rupture aux extrémités 240a, 240b, gauche et droite, respectivement, du rebord 40. La structure détachable est de préférence disposée de façon être intégrée dans le rebord 40 et de constituer une partie de ce rebord, notamment la partie avant du rebord 4. La position des ponts des ruptures est indiquée par les deux flèches à la figure 13.

De préférence, la structure détachable est disposée de façon à être aisément saisie par la main. Par exemple, la structure détachable peut être aisément saisie par le pouce et l'index pour être détachée afin d'ouvrir la cannette.

Dans un mode de réalisation, le couvercle 204 comporte, sur son extrémité avant, deux structures de rétention 241, 242, par exemple des protubérances, projections ou saillies. Dans les figures 11-13, ces saillies 241, 242 ont une forme de petits rectangles formés sous la surface inférieure 204b du couvercle 204a, qui se projettent vers l'avant. De préférence, la structure détachable 240c est adaptée à retenir les saillies 241 et 242 afin de tenir le couvercle en position fermée. Dans le mode de réalisation montré dans les figures 11-13, la structure détachable 240c comporte deux évidements 243 et 244, adaptés pour recevoir le ou les saillies 241, 242, respectivement, lorsque la structure détachable n'est pas (encore) détachée. Ces évidements sont formés sur le côté inférieur de de la structure détachable, ce qui permet d'accommoder les saillies 241, 242 dans ou sous le rebord 40 formé vers l'avant du capuchon par la structure détachable 240c.

De préférence, le couvercle 204 n'est pas refermable. Une fois l'inviolabilité 240c détachée, le couvercle 204 ne peut plus être fixé en position fermé. Pour cette raison, la surface inférieure 204b du couvercle 204 montrée à la figure 12 ne comporte pas une projection 37 fermée sur elle-même, par exemple en forme d'ellipse, pour s'emboîter dans la zone d'ouverture 9 du capuchon.

Dans un mode de réalisation préféré, la cannette de l'invention comporte deux ouvertures. Une première ouverture formée par le couvercle 204, bloquée en position fermée par une inviolabilité 240c avant la première ouverture de la cannette, et une deuxième ouverture formée par le dispositif de perçage 5, adapté pour percer l'opercule 10 comme décrit ci-dessus. De préférence, les deux ouvertures ne sont pas refermables et destinées à une utilisation unique. Dans un mode de réalisation alternatif, le couvercle, même si bloqué par une inviolabilité 240c, est aussi refermable, comme décrit pour la cannette de la figure 2 ci-dessus.

L'absence d'un couvercle refermable (figures 11-13) peut être utile dans le cas d'une boisson qui doit être consommée rapidement suite à l'ouverture de l'opercule 10, par exemple une boisson facilement périssable. La présence d'un couvercle refermable pourrait encourager au stockage de la cannette ouverte, par exemple à température ambiante. D'autre part, l'absence d'un couvercle refermable empêche que la cannette ouverte soit posée en position horizontale après l'ouverture. Comme mentionnée concernant la cannette des figures 6-9, l'étanchéité de la fermeture du couvercle 4 est moindre comparée à l'étanchéité obtenue par l'opercule 10. Une fois l'opercule percé, du liquide peut s'échapper de la cannette si elle est gardée en position horizontale pendant suffisamment longtemps, même si le couvercle refermable 4 est refermé. Ces avantages valent aussi pour le mode d'exécution montré aux figures 14-17.

Les **figures 14** à **17** montrent un mode de réalisation du capuchon 303, dans lequel le couvercle 4, 204 est remplacé par un couvercle détachable 304. Dans ce mode de réalisation, un couvercle pivotant 4, 204 est absent. Le mécanisme de perçage 5 est le même comme décrit ci-dessus, mais il n'est pas recouvert par un couvercle refermable.

Dans un mode de réalisation, le capuchon 303 de la cannette comporte un dispositif de perçage 7 comportant une languette levier 6 et un percuteur 5, la languette 6 étant disposé de manière à être soulevée et/ou pivotée vers le haut afin d'effectuer l'ouverture de la cannette, le capuchon comportant également une protection détachable et/ou non-refermable couvrant au moins une ouverture d'écoulement 33a et/ou zone d'ouverture 9 de la cannette.

Une cannette comportant le capuchon 303 comporte de préférence un couvercle ou une protection 304, montré à la figure 16. La protection 304 est détachable et est destinée à être jetée suite à la première ouverture de la cannette 1. La protection 304 couvre au moins la zone de fermeture 9, avec le dispositif de perçage 5. La zone d'ouverture 9 est de préférence délimitée par la paroi 38. De préférence, la protection 204 couvre au moins partiellement la zone de contact 47. Selon un mode de réalisation préféré, la protection couvre partiellement ou entièrement la surface supérieure 335 du capuchon. La surface supérieure 335 est également la surface supérieure de l'ensemble formé par le récipient 2 et le capuchon 303, si la protection 304 est enlevée. Si la protection 304 est présente sur la cannette comme montré à la figure 14, la protection constitue la surface supérieure de la cannette.

Dans le mode de réalisation montré aux figures 14-16, le capuchon comporte un rebord 340 circulaire et de préférence continu, formant le contour de la surface supérieure 335. Le rebord 340 ressemble davantage à celui formé par un pli de couches métalliques dans une cannette métallique.

La disposition dans un plan horizontal du dispositif de perçage 7, comme dans les cannettes métalliques, est avantageux par rapport à un dispositif de perçage dont les surfaces supérieures ne sont pas aplaties. Il est alors possible d'utiliser un couvercle 304 fin, en forme de film ou disque, pour protéger la zone d'ouverture 9. Un couvercle comportant une paroi latérale (ou jupe) n'est pas nécessaire. Le dispositif de perçage 7, aplati sur sa surface supérieure réduit l'encombrement de la cannette sur un axe verticale, facilite l'application d'une protection 304 et facilite également l'empilement des cannettes.

Dans le mode de réalisation montré aux figures 14-17, la protection 304 est un film en plastique ayant une forme circulaire, correspondant au contour de la surface supérieure 335 de la cannette. La protection 304 est de préférence fabriquée en, ou comprend du, plastique souple.

De préférence, la protection comprend une languette 305 qui peut être saisie par un consommateur pour permettre un détachement aisé. Par exemple, la languette 305 a la forme d'une saillie dépassant le contour du cercle défini par la protection 304 et dépassant ainsi également la surface supérieure du capuchon lorsque la protection est placée sur celui-ci.

Dans un mode de réalisation, la protection 304 est transparente ou translucide, comme montré à la figure 14, ce qui permet au consommateur de percevoir le dispositif de perçage 7 à travers la protection 304.

De préférence, la protection ou le couvercle 304 est souple et déformable. De préférence, il est pelable ("peelable") et/ou peut être détaché par pelage (figure 15).

De préférence, le couvercle 304 est attaché sur la surface supérieure 335 pour empêcher un détachement involontaire. Dans un mode de réalisation, le couvercle 304 est soudé sur la surface supérieure 335 du capuchon 303. Par exemple, une laque de soudure, présente sur la surface inférieure du couvercle 304, peut être activée par chauffage et/ou pression lorsque le couvercle 304 est placé sur le capuchon en utilisant un fer à souder. Alternativement, la surface inférieure de la protection 304 comporte un adhésif.

La soudure ou l'adhésif entre le couvercle souple 304 et la surface supérieure de la paroi supérieure 335 est de préférence suffisamment faible pour permettre le détachement aisé de la protection lorsqu'un utilisateur tire sur la languette 305.

Dans un mode de réalisation, la protection 304 a une épaisseur entre 0.01-0.5 mm, de préférence 0.02-0.3 mm, et encore de 0.03-0.1 mm.

Les **figures 18-21** concernent un mode de réalisation de l'invention basé sur un capuchon 403 muni d'un dispositif de perçage 305 alternatif.

Le dispositif de perçage 305 comporte un percuteur 407 qui est disposé pour être directement enfoncé par un utilisateur cherchant à ouvrir la cannette 401. Contrairement au dispositif de perçage utilisé pour les modes de réalisation précédents, une languette levier, destinée à être soulevée et/ou pivotée vers le haut et agissant sur le percuteur, est absente.

Le percuteur 407 comporte une surface d'appui 406, sur laquelle la pointe d'un doigt peut être posée aisément pour ensuite enfoncer le percuteur 407. Une indication pour le consommateur peut être prévue sur cette surface d'appui 406, afin que ce dernier comprenne comment ouvrir la cannette.

Le percuteur 407 est articulé sur une structure de support 434 du capuchon, par exemple par une charnière à film. Le support 434 comporte de préférence une surface plate, horizontale, par rapport à laquelle le percuteur 405 émerge. Le percuteur 407 ne présente pas une configuration sensiblement aplatie sur un plan horizontal, contrairement au dispositif de perçage des modes de réalisation précédentes. Grâce au profil en élévation par rapport à la surface de support 434, un consommateur peut aisément appuyer sur, et enfoncer, le percuteur 407. Le percuteur 407 est lié, vers l'arrière par une charnière à film 449 au support. La charnière à film, liant le percuteur 407 vers l'arrière au support, permet le pivotement du percuteur vers l'avant. Vers l'avant, le percuteur est retenu en sa position par des ponts ou films de rupture (non montrés) disposés latéralement de part et d'autre du percuteur. Ces ponts de rupture fixent l'avant du percuteur à la surface de support horizontale 434. Ils ont la fonction d'empêcher l'enfoncement involontaire du percuteur.

Avant la première ouverture de la cannette, le percuteur 407 occupe l'ouverture d'écoulement dans le support 434 et plus généralement dans la surface intermédiaire 435 du capuchon. Le support ainsi que le percuteur et la paroi de fermeture 438 sont disposés sur cette surface intermédiaire, visible quand le couvercle refermable 404 du capuchon est pivoté vers l'arrière.

La jupe 430 du capuchon dépend de la surface intermédiaire 435. Elle forme avec cette dernière le couvert de la partie supérieure 21 du récipient 2. La paroi 435 est nommée "intermédiaire" en raison de la paroi horizontale et sensiblement circulaire 404c du capuchon 403, la paroi 404c formant la surface supérieure 404a de la cannette fermée.

Le percuteur 407 et le support 434 de ce dernier sont entourés par une paroi inférieure 438. La paroi inférieure est sensiblement verticale et/ou parallèle à l'axe général de la cannette. La paroi 438 définit une zone d'ouverture 409 qui sera fermée quand le couvercle 404 se trouve en position fermée (figure 21). Une paroi supérieure 437 est agencée sur la face inférieure 404b du couvercle 404, de façon que, lors du pivotement du couvercle vers l'avant, l'une des parois s'emboîte dans l'autre. Dans le mode de réalisation montré, les dimensions du contour extérieur de la paroi supérieure 437 sont complémentaires aux dimensions de la surface intérieure de la paroi inférieure 438, de façon à permettre l'emboitement le la paroi supérieure 437 dans la paroi inférieure 438.

Les parois extérieures et intérieures 438 et 437 ont la forme de protubérances ou de saillies fermées sur elles-mêmes, de préférence circulaires ou elliptiques.

La paroi inférieure 438 entoure l'ouverture la zone d'ouverture 409 et en particulier l'ouverture d'écoulement 414 qui est créée dans le capuchon et dans l'opercule 10 une fois le percuteur enfoncé (figure 21).

Pour augmenter l'étanchéité obtenue lors de la refermeture de la cannette suite à la première ouverture et l'activation du percuteur 407, les parois complémentaires 438 et 437 sont suffisamment hautes. Lors de l'emboitement de l'une des parois dans l'autre, les deux surfaces sont en contact afin de créer l'étanchéité. Plus les parois 437 et 438 sont hautes, plus la surface de contact est grande et plus l'étanchéité est augmentée.

La paroi intérieure 437 comporte une saillie latérale annulaire 445 sur sa surface extérieure 437b, et la paroi extérieure comporte une rainure annulaire 422 complémentaire sur sa surface intérieure 438a. La saillie 445 et la rainure 422 ont des formes complémentaires formant ensemble une connexion par encliquetage. Quand le couvercle 404 est fermé (ou refermé), l'emboîtement des deux parois 437, 438 engendre l'engagement de la saillie dans la rainure, ce qui retient le couvercle en position fermée et augmente l'étanchéité créée par le couvercle 404.

Dans le mode de réalisation montré, le couvercle 404 est connecté par une charnière 432 à la partie principale et/ou au support 435 du capuchon 403. Par exemple, une ou plusieurs charnières papillon peuvent être utilisées.

Pour que le pivotement du couvercle 404 vers l'avant en position de fermeture permette un emboîtement précis des parois inférieure et supérieure 437 et 438, les charnières 432 peuvent être disposées sur un support 435a disposé sur la partie arrière de la paroi intermédiaire 435. Ce support 435a permet de positionner le couvercle 404 à une hauteur optimale pour effectuer une refermeture étanche. De préférence, le support 435a peut également permettre l'attachement de charnières papillon.

Comme les extensions du percuteur 407 et des parois 438 et 437 en direction axiale (sur un axe vertical) sont relativement élevées (comparé au dispositif de perçage 5 des modes de réalisation précédentes), le couvercle 404 comporte également une jupe ou paroi latérale 441 sensiblement annulaire ou tubulaire. La paroi latérale 441 du couvercle est suffisamment haute pour permettre de couvrir le percuteur surélevé 407 et la paroi inférieure 438. Quand le couvercle 404 est fermé ou refermé (figure 21), la paroi latérale 441 du couvercle contribue à donner un aspect homogène et continu à la forme extérieure. La plaque supérieure du couvercle 404 comporte une surface supérieure 404a horizontale (en position fermée) et sensiblement circulaire. Un rebord circulaire entoure la surface supérieure 404a du couvercle et ainsi le capuchon 403. Le rebord rappelle l'aspect de l'extrémité supérieure d'une cannette classique métallique, comme dans les modes de réalisation précédents.

La jupe 430 du capuchon 403 comporte de préférence une partie cylindrique 416b. De préférence, la partie inférieure 416b de la jupe 430 est cylindrique. La partie inférieure 416b est de préférence agencée pour constituer le contour et la surface homogène en contact avec la partie basse du récipient 2, comme décrit dans le présent descriptif.

Il convient d'ajouter que le capuchon 403 montré dans les figures 18-21 est de préférence attaché de la même façon sur le récipient 2 comme décrit pour les modes de réalisation précédents. La cannette 401 comportant le capuchon 403 (figure 19) comporte le même récipient et le même opercule comme déjà décrit plus haut. En particulier, dans l'exemple du mode de réalisation montré aux figures 1-9. Le même procédé pour obtenir une cannette en plastique contenant un aliment liquide peut être appliqué à la cannette 401.

La cannette 1, 401 de l'invention est généralement destinée à être jetée après la consommation de l'aliment liquide. La cannette 1, 401 est jetable. Comme l'opercule 10 a été percé, une réutilisation de la cannette n'est pas prévue voire inappropriée et/ou impossible. La cannette de l'invention est de préférence destinée à une utilisation unique. Comme la cannette est essentiellement faite en plastique, elle peut être recyclée. L'homme du métier comprendra que la cannette 1, 401 peut être fabriquée à faibles coûts, en utilisant des matières plastiques disponibles dans le commerce qui ne demandent pas de caractéristiques particulières. La cannette peut être facilement produite en grande quantité et peut être remplie sur les lignes de production existantes.

Selon un mode de réalisation, la cannette de l'invention renferme un volume de 50 ml à 3 litres, de préférence 80 ml à 2 litres, plus préférablement de 100 ml à 1.5 litres, encore plus préférablement de 200 ml à 1 litre.

Selon un mode de réalisation préféré, la cannette contient 150 ml à 500 ml, de préférence 200 ml à 350 ml d'un aliment liquide.

La cannette de l'invention a de préférence un aspect de cannette typique, comme celui d'une cannette en métal, par exemple. La cannette est généralement cylindrique ou comporte une partie récipient ou un tronçon cylindrique. Selon un mode de réalisation, la cannette de l'invention comporte un corps cylindrique 20 et le capuchon 3 comporte une paroi latérale cylindrique 30 ayant le même diamètre que ledit corps 20, et en ce que l'ensemble capuchon 3-récipient 2 présente un aspect de cannette.

Selon un mode de réalisation, la hauteur (h) de l'ensemble de la cannette est plus grande que la largeur ou le diamètre (d, par exemple d1 de la figure 3) de la partie cylindrique (d) (h > d) de la cannette. De préférence, la hauteur est inférieure ou égale à 8 fois la largeur (h < 8*d). De préférence, les dimensions de la cannette 1 sont choisies telles que h >d et h ≤ 7*d. Plus préférablement, h >1.5*d et h ≤ 5*d, et encore plus préférablement h ≥2*d et h ≤ 4.5*d. Au cas où la cannette ou son récipient ne sont pas essentiellement ou pas entièrement cylindriques, le terme "largeur" se réfère à la plus grande extension de la cannete sur un axe horizontal. En d'autres termes, si une ou plusieurs des parties extérieures de la cannette (récipient, capuchon) est profilée, le diamètre maximal est de préférence utilisé pour déterminer les rapports entre hauteur et largeur de la cannette.

Selon un mode de réalisation préféré, le contour extérieur de l'ensemble capuchon 3, 103, 203, 303, 403 - récipient 2, vu en section longitudinale, n'est pas bombé et/ou n'est pas courbé vers l'extérieur. De préférence, le contour extérieure du récipient vu en section longitudinale, n'est pas bombé et/ou n'est pas courbé vers l'extérieur et/ou le diamètre en coupe transversale du récipient ou de l'ensemble récipient-capuchon ne passe pas par un maximum dans la direction longitudinale (axiale) de la cannette.

L'homme du métier ne rencontrera pas de difficulté particulière pour adapter le contenu de la présente divulgation à ses propres besoins et mettre en oeuvre une cannette, sans sortir du cadre de la présente invention. On notera par exemple que l'adaptation du présent enseignement à la construction d'un autre type de cannette ne posera pas de difficulté particulière à l'homme du métier.

## Revendications

1. Une cannette (1, 401) essentiellement en plastique contenant une boisson, la cannette comportant un récipient (2) comportant une ouverture (19) hermétiquement fermée par un opercule (10), ledit opercule (10) étant disposé de façon à être irréversiblement ouvert lors de la première ouverture de la cannette, ladite cannette comportant un capuchon (3, 103, 203, 303, 403) placé sur une partie supérieure (21) du récipient (2) et comportant un dispositif de perçage (5) adapté pour être activé par un consommateur pour percer l'opercule (10) et ainsi ouvrir la cannette (1, 401), **caractérisé en ce que** ledit capuchon (3, 103, 203, 303, 403) est bloqué sur le récipient (2) par au moins une soudure (52), ladite au moins une soudure (52) se trouvant entre le capuchon (3, 103, 203, 303, 403) et l'opercule (10).

2. La cannette (1, 401) selon la revendication 1, **caractérisée en ce que** ladite au moins une soudure (52) se trouve sur une partie intérieure du capuchon (3, 103, 203, 303, 403).

3. La cannette (1, 401) selon l'une quelconque des revendications 1 et 2, **caractérisée en ce que** ladite au moins une soudure (52) bloque le capuchon en rotation.

4. La cannette (1, 401) selon l'une quelconque des revendications précédentes, **caractérisée en ce que** l'opercule (10) est un film comportant des couches de matériaux différents.

5. La cannette (1, 401) selon la revendication 4, **caractérisée en ce que** l'opercule (10) comporte des couches de soudure sur ses faces recto et verso.

6. La cannette (1, 401) selon la revendication 5, **caractérisée en ce que** les couches de soudure sont disposées sur des surfaces annulaires sur l'opercule (10).

7. La cannette (1, 401) selon l'une quelconque des revendications précédentes, **caractérisée en ce que** le capuchon (3, 103, 203, 303, 403) est connecté au récipient (2) par une connexion par encliquement, bloquant un déplacement du capuchon (3, 103, 203, 303, 403) dans une direction selon l'axe de la cannette.

8. La cannette (1, 401) selon l'une quelconque des revendications précédentes, **caractérisée en ce que** ladite boisson est stérile et que la durée de conservation à 25° de la boisson dans la cannette (1, 401) est d'au moins 3 mois.

9. La cannette (1, 401) selon l'une quelconque des revendications précédentes, **caractérisée en ce que** ladite boisson est une boisson lactée.

10. La cannette (1, 401) selon l'une des revendications précédentes, **caractérisée en ce que** le contour extérieur de l'ensemble capuchon (3, 103, 203, 303, 403) - récipient (2), vu en section longitudinale, n'est pas bombé et/ou n'est pas courbé vers l'extérieur.

11. La cannette (1, 401) selon l'une des revendications précédentes, **caractérisée en ce que** le récipient (2) comporte une partie inférieure (20) non-couverte par le capuchon (3, 103, 203, 303, 403), et **en ce que** ladite partie inférieure est essentiellement cylindrique ou comporte au moins un tronçon cylindrique.

12. La cannette (1, 401) selon l'une des revendications précédentes, **caractérisée en ce que** le capuchon (3, 103, 203, 303) est agencé sur le récipient de façon à présenter un contour en profil continu et/ou est agencé de façon que les surfaces extérieures de la partie inférieure (20) du récipient et de la partie inférieure (30, 430) du capuchon sont à fleur l'une de l'autre, faisant apparaître l'ensemble capuchon (3)-récipient (2) d'un seul tenant.

13. La cannette (1, 401) selon l'une des revendications précédentes, **caractérisée en ce que** le capuchon (3, 103, 203, 303, 403) comporte une jupe (30, 430) comportant une partie inférieure essentiellement cylindrique (16b) en contact avec une partie ou un tronçon essentiellement cylindrique de la partie inférieure (20) du récipient (2), et **en ce que** la partie cylindrique du capuchon (16b, 20) et le tronçon cylindrique du récipient ont un même diamètre de façon à présenter ensemble un aspect extérieur cylindrique homogène.

14. La cannette (1, 401) selon l'une quelconque des revendications précédentes, **caractérisée en ce que** ledit capuchon (3, 103, 203, 303, 403) comporte un couvercle ou une protection (4, 204, 304, 404) couvrant ledit dispositif de perçage (5) et/ou couvrant au moins une surface destinée à constituer une ouverture d'écoulement (14) une fois la cannette ouverte.

15. La cannette (1, 401) selon la revendication 14, **caractérisée en ce que** le couvercle (4, 404) du capuchon est refermable.

16. La cannette (1, 401) selon l'une quelconque des revendications précédentes, **caractérisée en ce que** ledit dispositif de perçage (5) comporte un organe de manipulation (6) et une structure de perçage (7), l'organe de manipulation (6) et la structure de perçage (7) étant structurellement connectés l'un à l'autre de façon à permettre le perçage de l'opercule (10) par actuation de l'organe de manipulation (6).

17. La cannette (1, 401) selon la revendication 16, **caractérisée en ce que** ladite structure de perçage est une plaque de perçage et **en ce que** la cannette comporte des structures d'arrêt, agencées pour retenir la plaque de perçage (7) en position verticale, une fois que la plaque de perçage est pivotée en position verticale pour percer l'opercule (10).

18. La cannette (1) selon l'une quelconque des revendications précédentes, comportant une première fermeture (4, 404) et une deuxième fermeture (10) la première fermeture étant refermable (4, 404) et la deuxième fermeture (10) étant destinée à être ouverte une seule fois.

19. La cannette (1, 401) selon l'une des revendications précédentes, **caractérisée en ce que** ledit dispositif de perçage (5) est disposé dans une zone de fermeture (9, 409) de couvercle, délimitée par une première paroi de délimitation (38), **en ce que** ledit capuchon (3, 403) comporte un couvercle pivotant (4, 404) comportant une seconde paroi de délimitation (37, 437), lesdites première et seconde parois de délimitation comportant des formes complémentaires, ledit couvercle pivotant (4) étant disposé de façon à pouvoir fermer ladite zone de fermeture (9, 409) par encastrement desdites formes complémentaires.

20. Procédé pour obtenir la cannette selon l'une des revendications 1 à 19, le procédé comportant les étapes:
- se munir d'un récipient (2) vide en plastique comportant une partie inférieure (20) et une partie supérieure (21) comportant une ouverture (19);
- stériliser l'intérieur du récipient (2);
- se munir d'un opercule (10) et stériliser l'opercule (10);
- pasteuriser et/ou stériliser une boisson;
- remplir le récipient (2) avec la boisson pasteurisée et/ou stérilisée;
- sceller hermétiquement l'ouverture (19) du récipient (2) rempli par soudage de l'opercule (10);
- attacher un capuchon (3, 103, 203, 303, 403) en plastique sur le récipient fermé; et,
- bloquer le capuchon (3, 103, 203, 303, 403) sur le récipient (2) par au moins une soudure (52), ladite au moins une soudure (52) se trouvant entre le capuchon (3, 103, 203, 303, 403) et l'opercule (10).

21. Le procédé selon la revendication 20, **caractérisé en ce que** ladite étape d'attacher le capuchon (3, 103, 203, 303, 403) comporte l'étape de placer le capuchon par encliquetage sur le récipient (2).

## Patentansprüche

1. Eine im wesentlichen aus Plastik bestehende, ein Getränk enthaltende Getränkedose (1, 401), wobei die Getränkedose einen Behälter (2) mit einer Öffnung (19) umfasst, die durch eine Abdeckung (10) hermetisch verschlossen ist, wobei die Abdeckung (10) so angeordnet ist, dass sie beim erstmaligen Öffnen der Getränkedose irreversibel geöffnet wird, wobei besagte Getränkedose eine Kappe (3, 103, 203, 303, 403) auf einem oberen Teil (21) des Behälters (2) und eine Durchstoßvorrichtung (5) aufweist, die durch einen Verbraucher betätigt werden kann, sodass die Abdeckung (10) durchstoßen und somit die Getränkedose (1, 401) geöffnet wird, **dadurch gekennzeichnet, dass** besagte Kappe (3, 103, 203, 303, 403) durch mindestens eine Schweißnaht (52) auf dem Behälter (2) fixiert ist, wobei sich diese mindestens eine Schweißnaht (2) zwischen der Kappe (3) und der Abdeckung (10) befindet.

2. Getränkedose (1, 401) gemäß Anspruch 1, **dadurch gekennzeichnet, dass** sich diese mindestens eine Schweißnaht (52) an einem Innenbereich der Kappe (3, 103, 203, 303, 403) befindet.

3. Getränkedose (1, 401) nach einem der Ansprüche 1 und 2, **dadurch gekennzeichnet, dass** diese mindestens eine Schweißnaht (52) die Drehung der Kappe blockiert.

4. Getränkedose (1, 401) nach einem der vorhergehenden Ansprüche, **dadurch gekennzeichnet, dass** die Abdeckung (10) eine Folie ist, welche mehrere Materiallagenumfasst.

5. Getränkedose (1, 401) nach Anspruch 4, **dadurch gekennzeichnet, dass** die Abdeckung (10) an der Vorder- und der Rückseite Schweißnahtlagen aufweist.

6. Getränkedose (1, 401) nach Anspruch 5, **dadurch gekennzeichnet, dass** die Schweißnahtlagen an ringförmigen Flächen an der Abdeckung (10) angeordnet sind.

7. Getränkedose (1, 401) nach einem der vorhergehenden Ansprüche, **dadurch gekennzeichnet, dass** die Kappe (3, 103, 203, 303, 403) mit dem Behälter (2) über ein Einrastsystem verbunden ist, welches eine Bewegung der Kappe (3, 103, 203, 303, 403) entlang der Achse der Getränkedose blockiert.

8. Getränkedose (1, 401) nach einem der vorhergehenden Ansprüche, **dadurch gekennzeichnet, dass** besagtes Getränk steril ist und die Haltbarkeit des in der Getränkedose (1, 401) enthaltenen Getränks bei 25 °C mindestens 3 Monate beträgt.

9. Getränkedose (1, 401) nach einem der vorhergehenden Ansprüche, **dadurch gekennzeichnet, dass** besagtes Getränk ein Milchgetränk ist.

10. Getränkedose (1, 401) nach einem der vorhergehenden Ansprüche, **dadurch gekennzeichnet, dass** der äußere Rand der Einheit "Kappe (3, 103, 203, 303, 403) - Behälter (2)" im Längsschnitt nicht gewölbt und/oder nicht nach außen gebogen ist.

11. Getränkedose (1, 401) nach einem der vorhergehenden Ansprüche, **dadurch gekennzeichnet, dass** der Behälter (2) einen unteren Teil (20) aufweist, der nicht von der Kappe (3, 103, 203, 303, 403) bedeckt wird, und dadurch, dass besagter unterer Teil im Wesentlichen zylindrisch ist oder zumindest einen zylindrischen Abschnitt umfasst.

12. Getränkedose (1, 401) nach einem der vorhergehenden Ansprüche, **dadurch gekennzeichnet, dass** die Kappe (3, 103, 203, 303) auf dem Behälter so ausgebildet ist, dass ein Rand mit einem kontinuierlichen Profil entsteht und/oder so, dass die Außenflächen des unteren Teils (20) des Behälters und des unteren Teils (30, 430) der Kappe bündig sind und die Anordnung "Kappe (3)-Behälter (2)" ein einziges Stück bildet.

13. Getränkedose (1, 401) nach einem der vorhergehenden Ansprüche, **dadurch gekennzeichnet, dass** die Kappe (3, 103, 203, 303, 403) eine Schürze (30, 430) aufweist, welche einen unteren, im wesentlichen zylindrischen Teil (16B) enthält, der mit einem im Wesentlichen zylindrischen Teil oder Abschnitt des unteren Teils (20) des Behälters (2) in Kontakt ist, und dadurch, dass der zylindrische Teil der Kappe (16B, 20) und der zylindrische Abschnitt des Behälters den gleichen Durchmesser haben, sodass sie nach außen ein einheitliches zylindrisches Erscheinungsbild abgeben.

14. Getränkedose (1, 401) nach einem der vorhergehenden Ansprüche, **dadurch gekennzeichnet, dass** besagte Kappe (3, 103, 203, 303, 403) einen Deckel oder eine Schutzvorrichtung (4, 204,304, 404) aufweist, welche besagte Durchstoßvorrichtung (5) und/oder zumindest eine Fläche, die dazu bestimmt ist, eine Ausflussöffnung (14) nach dem Öffnen der Getränkedose zu bilden, abdeckt.

15. Getränkedose (1, 401) nach Anspruch 14, **dadurch gekennzeichnet, dass** der Deckel (4, 404) der Kappe wiederverschließbar ist.

16. Getränkedose (1, 401) nach einem der vorhergehenden Ansprüche, **dadurch gekennzeichnet, dass** besagte Durchstoßvorrichtung (5) ein Betätigungselement (6) und ein Durchstoßelement (7) enthält, wobei das Betätigungselement (6) und das Durchstoßelement (7) strukturell so miteinander verbunden sind, dass die Abdeckung (10) durch die Betätigung des Betätigungselements (6) durchstoßen werden kann.

17. Getränkedose (1, 401) nach Anspruch 16, **dadurch gekennzeichnet, dass** besagtes Durchstoßelement eine Durchstoßplatte ist, und dadurch, dass die Getränkedose Arretiervorrichtungen aufweist, die so angeordnet sind, dass die Durchstoßplatte (7) in senkrechter Position gehalten wird, sobald sie zum Durchstoßen der Abdeckung (10) in die senkrechte Position geschwenkt wird.

18. Getränkedose (1) nach einem der vorhergehenden Ansprüche, **dadurch gekennzeichnet, dass** sie einen ersten Verschluss (4, 404) und einen zweiten Verschluss (10) aufweist, wobei der erste Verschluss wiederverschließbar ist (4, 404) und der zweite Verschluss (10) dazu bestimmt ist, ein einziges Mal geöffnet zu werden.

19. Getränkedose (1, 401) nach einem der vorhergehenden Ansprüche, **dadurch gekennzeichnet, dass** besagte Durchstoßvorrichtung (5) in einem Schließbereich (9, 409) des Deckels angeordnet ist, der durch eine erste Begrenzungswand (38) abgegrenzt wird, und dadurch, dass besagte Kappe (3, 403) einen Klappdeckel (4, 404) enthält, welcher eine zweite Begrenzungswand (37, 437) aufweist, wobei die erste und die zweite Begrenzungswände einander ergänzende Formen haben, wobei besagter Klappdeckel (4) so angeordnet ist, dass besagter Schließbereich (9,409) durch Ineinanderfügen der besagten einander ergänzenden Formen geschlossen wird.

20. Verfahren zur Herstellung einer Getränkedose nach einem der Ansprüche 1 bis 19, umfassend folgende Schritte:
- Bereithalten eines leeren Behälters aus Plastik (2) mit einem unteren Teil (20) und einem oberen Teil (21) mit einer Öffnung (19);
- Sterilisieren des Innenraums des Behälters (2);
- Bereithalten einer Abdeckung (10) und Sterilisieren der Abdeckung (10);
- Pasteurisieren und/oder Sterilisieren eines Getränks;
- Befüllen des Behälters (2) mit dem pasteurisierten und/oder sterilisierten Getränk;
- hermetisches Verschließen der Öffnung (19) des gefüllten Behälters (2) durch Verschweißen der Abdeckung (10);
- Befestigen einer Kappe (3, 103, 203, 303, 403) aus Plastik auf dem geschlossenen Behälter; und,
- Fixieren der Kappe (3, 103, 203, 303, 403) auf dem Behälter (2) durch mindestens eine Schweißnaht (52), wobei sich besagte mindestens eine Schweißnaht (52) zwischen der Kappe (3, 103, 203, 303, 403) und der Abdeckung (10) befindet.

21. Verfahren nach Anspruch 20, **dadurch gekennzeichnet, dass** besagter Schritt der Befestigung der Kappe (3, 103, 203, 303, 403) das Anbringen der Kappe durch Einrasten auf dem Behälter (2) umfasst.

## Claims

1. A can (1, 401) made essentially of plastic and containing a beverage, the can including a receptacle (2) provided with an opening (19) that is hermetically closed by a closure (10), said closure (10) being disposed in such a manner as to be opened irreversibly when the can is opened for the first time, said can including a cap (3) placed on an upper portion (21) of the receptacle (2) and including a piercing device (5) adapted to be activated by a consumer to pierce the closure (10) and thus to open the can (1, 401), **characterized in that** said cap (3, 103, 203, 303, 403) is secured to the receptacle (2) by at least one bond (52) formed by heat-sealing or welding, said at least one bond (52) being situated between the cap (3, 103, 203, 303, 403) and the closure (10).

2. The can (1, 401) according to claim 1, **characterized in that** said at least one bond (52) is situated on an inside portion of the cap (3, 103, 203, 303, 403).

3. The can (1, 401) according to claim 1 or claim 2, **characterized in that** said at least one bond (52) prevents the cap from rotating.

4. The can (1, 401) according to any one of the preceding claims, **characterized in that** the closure (10) is a film comprising layers of different materials.

5. The can (1, 401) according to claim 4, **characterized in that** the closure (10) comprises solder coats on both sides thereof.

6. The can (1, 401) according to claim 5, **characterized in that** the solder coats are positioned on annular surfaces on the closure (10).

7. The can (1, 401) according to any one of the preceding claims, **characterized in that** the cap (3, 103, 203, 303, 403) is connected to the receptacle (2) by way of a snap-fastening connection that prevents the cap (3, 103, 203, 303, 403) from moving in a direction along the axis of the can.

8. The can (1, 401) according to any one of the preceding claims, **characterized in that** said beverage is sterile and **in that** the shelf life of the beverage in the can (1, 401) at 25° is at least 3 months.

9. The can (1, 401) according to any one of the preceding claims, **characterized in that** said beverage is a milk-based beverage.

10. The can (1, 401) according to any one of the preceding claims, **characterized in that** the external outline of the assembly comprising the cap (3, 103, 203, 303, 403) and the receptacle (2), as seen in longitudinal section, is not convex and/or is not curved towards the outside.

11. The can (1, 401) according to any one of the preceding claims, **characterized in that** the receptacle (2) comprises a lower portion (20) that is not covered by the cap (3, 103, 203, 303, 403), and **in that** said lower portion is essentially cylindrical or includes at least a cylindrical section.

12. The can (1, 401) according to any one of the preceding claims, **characterized in that** the cap (3, 103, 203, 303) is arranged on the receptacle in such a manner as to exhibit an outline that, in profile, is continuous and/or is arranged in such a manner that the outside surfaces of the lower portion (20) of the receptacle and of the lower portion (30, 430) of the cap are flush with each other, together making the assembly comprising the cap (3) and the receptacle (2) look like it is formed in one piece.

13. The can (1, 401) according to any one of the preceding claims, **characterized in that** the cap (3, 103, 203, 303, 403) comprises a skirt (30, 430) including an essentially cylindrical lower portion (16b) in contact with an essentially cylindrical portion or section of the lower portion (20) of the receptacle (2), and **in that** the cylindrical portion of the cap (16b, 20) and the cylindrical section of the receptacle have the same diameter so that together they provide a uniform cylindrical outside appearance.

14. The can (1, 401) according to any one of the preceding claims, **characterized in that** said cap (3, 103, 203, 303, 403) comprises a lid or a protection (44, 204, 304, 404) covering said piercing device (5) and/or covering at least a surface designed to constitute a drinking or pouring opening (14) once the can has been opened.

15. The can (1, 401) according to claim 14, **characterized in that** the lid (4, 404) of the cap is re-closable.

16. The can (1, 401) according to any one of the preceding claims, **characterized in that** said piercing device (5) comprises a handling member (6) and a piercing structure (7), with said handling member (6) and said piercing structure (7) being structurally connected together so as to enable the piercing of the closure (10) by actuating the handling member (6).

17. The can (1, 401) according to claim 16, **characterized in that** piercing structure is a piercing plate and **in that** the can comprises stopper structures, so arranged as to hold the piercing plate (7) in vertical position, once the piercing plate has pivoted to the vertical position to pierce the closure (10).

18. The can (1) according to any one of the preceding claims, comprising a first closure (4, 404) and a second closure (10), the first closure being re-closable (4, 404) and the second closure (10) being designed to be opened once only.

19. The can (1, 401) according to any one of the preceding claims, **characterized in that** said piercing device (5) is disposed in a closure zone (9, 409) of the lid, said closure zone being delimited by a first delimitation wall (38), and **in that** said cap (3, 403) comprises a pivoting lid (4, 404) having a second delimitation wall (37, 437), said first and second delimitation walls comprising complementary shapes, said pivoting lid (4) being disposed in such a manner as to be suitable for closing said closure zone (9, 409) by said complementary shapes fitting into each other.

20. A method for obtaining the can (1, 401) according to any one of claims 1 to 19, the method comprising the steps of:
- providing an empty receptacle (2) that is made of plastic, and that comprises a lower portion (20) and an upper portion (21) provided with an opening (19);
- sterilizing the inside of the receptacle (2);
- providing a closure (10) and sterilizing said closure (10);
- pasteurizing and/or sterilizing a beverage;
- filling the receptacle (2) with the pasteurized and/or sterilized beverage;
- hermetically sealing the opening (19) of the filled receptacle (2) by bonding, i.e. heat-sealing or welding, the closure (10);
- attaching a cap (3, 103, 203, 303, 403) made of plastic to the sealed receptacle; and,
- locking the cap (3, 103, 203, 303, 403) on the container (2) using at least one bond (52) formed by heat-sealing or welding, said at least one bond (52) being located between the cap (3, 103, 203, 303, 403) and the closure (10).

21. The method according to claim 20, **characterized in that** said step of attaching the cap (3, 103, 203, 303, 403) comprises the step of placing the cap on the receptacle (2) by snap-fastening.
